# FASCICULE DE BREVET EUROPEEN

(11) **EP 1 347 840 B1**
(45) Date de publication et mention de la délivrance du brevet: **24.09.2008**
(21) Numéro de dépôt: 01980606.6
(22) Date de dépôt: 19.10.2001
(51) Int. Cl.: B08B 7/00, B08B 3/04, B08B 3/02, D06F 43/00

(54) **PROCEDE, DISPOSITIF ET INSTALLATION DE NETTOYAGE DE PIECES CONTAMINEES, PAR UN FLUIDE DENSE SOUS PRESSION**
VERFAHREEN, VORRICHTUNG UND ANLAGE ZUM REINIGEN VON VERUNREINIGTEN TEILEN MIT EINER UNTER DRUCK STEHENDEN FLÜSSIGKEIT
METHOD, DEVICE AND INSTALLATION FOR CLEANING CONTAMINATED PARTS, WITH A DENSE PRESSURISED FLUID

(30) Priorité: 20.10.2000 FR 0013453
(43) Date de publication de la demande: 01.10.2003
(73) Titulaire: COMMISSARIAT A L'ENERGIE ATOMIQUE, 75015 Paris (FR)
(72) Inventeur: BARTH, Frédéric, F-26130 SAINT-PAUL TROIS CHATEAUX (FR); BASSAN, Serge, F-37320 Saint-Branchs (FR); LUMIA, Guy, F-30130 PONT SAINT ESPRIT (FR); PERRE, Guy, F-26700 PIERRELATTE (FR)
(74) Mandataire: Poulin, Gérard
(86) Numéro de dépôt international: PCT/FR2001/003249
(87) Numéro de publication internationale: WO 2002/032593

(56) Documents cités:
- EP-A- 0 893 166
- US-A- 5 267 455

## Description

La présente invention est relative à un procédé de nettoyage de pièces contaminées, polluées, souillées, par un fluide dense sous pression, en particulier par un fluide supercritique, tel que le gaz carbonique CO₂ supercritique.

L'invention concerne également un dispositif et une installation de nettoyage de pièces contaminées, par un fluide dense sous pression, en particulier par un fluide supercritique.

Le domaine technique de l'invention peut, de manière générale, être défini comme celui du nettoyage de pièces souillées, contaminées, polluées.

Le nettoyage de matériaux et pièces est une étape fondamentale dans la confection et l'élaboration de produits intermédiaires ou finaux dans un nombre très important d'industries diverses et variées englobant des secteurs, tels que l'industrie automobile, la mécanique fine, l'électronique, l'horlogerie, la connectique, l'informatique, l'industrie aéronautique, le matériel médical, l'emballage, qui utilisent de multiples alliages, tels que les aciers, aciers inoxydables, aluminium et cuivre, et des secteurs, tels que l'optique et l'armement, qui peuvent utiliser, outre ces alliages, des matériaux composites, comme des polycarbonates et des verres à base de borosilicates, etc..

Le nettoyage des pièces et matériaux est notamment une nécessité, avant ou durant les opérations d'usinage, de fabrication, de montage, d'assemblage, de collage, d'application de peinture, de vernis, d'enrobage ; de traitement de surface, de chromatage, de dépôt physique en phase vapeur.

Ainsi, notamment, que ce soit pendant ou à la fin de l'assemblage, des étapes successives de nettoyage sont requises et nécessitent l'utilisation de produits chimiques pour dégraisser, par exemple dans le cas des alliages, préparer une surface ou délianter, par exemple dans le cas des matériaux composites.

Les techniques de nettoyage, jusqu'alors couramment utilisées, consistent à mettre en oeuvre des solvants organiques, ou détergents ou tensioactifs en solutions aqueuses par trempage, aspersion ou essuyage.

Les solvants employés diffèrent notamment, selon la nature du polluant, contaminant, à disperser.

Les solvants organiques les plus couramment utilisés sont : les hydrocarbures ; les alcanes, les alcènes et alcynes halogénés (chlorés et/ou fluorés), tels que le trichloroéthylène, le dichlorométhane et autres CFC et HCFC ; les alcools et l'éthylène glycol.

Ces solvants ont répondu aux besoins des industries en terme d'efficacité de nettoyage ou en terme d'universalité, notamment vis-à-vis de nombreuses formulations d'agents lubrifiants, comme les huiles de formages, d'usinages, de trempes, de protections ; les fluides hydrosolubles émulsifiables ou utilisés en tant que tel et les agents de moulage.

L'utilisation de ces solvants présente, cependant, de nombreux inconvénients, suite à leur mise en oeuvre : inconvénients d'autant plus lourds que cette utilisation génère des volumes importants de déchets qui doivent être traités ou détruits. A titre d'exemple, aux Etats-Unis, la production cumulée de déchets induits par les solvants organiques de nettoyage dans l'ensemble des industries, à savoir, nettoyage, traitement de surface, fabriques de machines, traitements de métaux, peintures, matières plastiques, atteignait, au début des années 1990, plus de 340 000 tonnes par an.

En outre, ces solvants induisent des nuisances, aussi bien pour les opérateurs qui les mettent en oeuvre, tels que risque d'inhalation, obligation du port du masque, risque d'explosion, que pour l'environnement.

De plus, les équipements industriels doivent être adaptés à l'utilisation de ces solvants dont certains sont explosifs, ce qui oblige un contrôle de l'atmosphère, un équipement électrique ADF (Anti Déflagrant), des ventilations poussées et une bonne étanchéité.

Par ailleurs, le coût de ces solvants peut être relativement élevé, tandis qu'ils ne permettent pas toujours d'atteindre les états, dits « d'ultrapropreté », requis pour certains matériaux, notamment dans l'industrie aérospatiale.

Comme on l'a déjà indiqué plus haut, les opérations de nettoyage par ces solvants génèrent des volumes importants d'effluents et il existe généralement une obligation pour l'utilisateur de prévoir un recyclage des solvants, ainsi que des solutions aqueuses, détergents, ou une installation de traitement de ceux-ci, de façon à respecter la réglementation concernant les rejets.

En effet, au début des années 1990, une prise de conscience des nations, couplée aux progrès scientifiques sur le rôle de la protection des couches atmosphériques, a conduit à la définition de protocoles : Montréal en 1987, Rio en 1995 et Kyoto en 1997, visant, respectivement, la protection de la stratosphère, de la troposphère et la limitation de l'effet de serre.

En particulier, le protocole de Montréal, mis en place par la plupart des nations industrielles, a pour but de limiter les rejets de COV ou Composés Organiques Volatils, responsables de la destruction de la couche d'ozone. L'objectif est d'aboutir à un rejet zéro de ces COV en 2015, que se soient pour les anciennes installations en service ou pour les nouvelles installations en construction.

Les protocoles de Montréal et de Rio prévoient, en outre, une interdiction totale à l'horizon 2015 pour certains solvants, qui impose de prévoir leur remplacement. C'est la raison pour laquelle, afin de remédier aux inconvénients des procédés et produits de nettoyage, décrits plus haut, et de satisfaire aux exigences légales et réglementaires, l'utilisation des fluides à l'état dense sous pression, gaz, liquide ou supercritique, pour le nettoyage de pièces, a été envisagée et étudiée.

En effet, ces fluides présentent des propriétés solvantes leur permettant de se substituer à nombre de solvants courants employés dans les techniques de nettoyage.

De plus, les qualités particulières de ces fluides permettent de mettre au point des procédés respectueux de l'environnement et générant de faibles quantités de rejets.

En particulier, le nettoyage par le CO₂ dense, gaz, liquide ou supercritique a été très largement étudié et développé et a atteint le stade industriel. Les procédés de nettoyage par le CO₂ ont été mis au point pour des composants variés qui vont depuis les pièces simples automobiles ou aéronautiques, jusqu'à des circuits complexes, tels que les composants électroniques, les systèmes optiques ou les gyroscopes de missiles.

Le nettoyage par le fluide supercritique, tel que le CO₂, peut être réalisé par simple trempage, immersion dans le fluide supercritique, éventuellement agité par des pales, ou bien les pièces à nettoyer peuvent être soumises à l'action de jets du fluide supercritique.

Il a été aussi proposé d'agiter les pièces à nettoyer en les plaçant dans un panier interne à l'autoclave sous pression, ce panier étant mis en mouvement par une couronne dotée de buses pulvérisant le fluide à grande vitesse, créant ainsi la force de réaction nécessaire.

Les documents US-A-5 267 455 et US-A-5 412 958, sont relatifs à une installation de nettoyage à sec, utilisant un fluide supercritique, tel que le CO₂, dans laquelle les pièces à nettoyer sont placées dans un tambour ou panier tournant à l'intérieur d'un autoclave.

Le tambour ou panier tournant est supporté par deux ensembles de rouleaux et est couplé magnétiquement à un moteur, de préférence électrique. Il est indiqué, de manière générale, que d'autres moyens d'entraînement sont possibles, mais ils ne sont pas décrits. L'autoclave ne compte ni filtre, ni dispositif de pulvérisation.

Un procédé et un dispositif pour le nettoyage de pièces par l'action d'un jet d'un fluide supercritique (CO₂) sont connus du document EP-A-0 893 166.

Les procédés et dispositifs existants de nettoyage par un fluide dense sous pression, en particulier supercritique, ne permettent pas d'obtenir un nettoyage suffisant des pièces ou matériaux contaminés, même si les pièces sont placées dans un panier tournant ou bien soumises à l'action d'un jet sous pression.

Par ailleurs, les procédés et dispositifs de l'art antérieur ne sont à même d'assurer le nettoyage que de faibles quantités de matériaux et des pièces de petite taille et de poids peu important.

En outre, le problème de la recontamination des pièces nettoyées par les particules solides et/ou les particules liquides de contaminant, insolubles dans le fluide dense, qui se redéposent sur les pièces propres, n'est résolu par aucun des procédés et dispositifs de l'art antérieur.

Il existe donc un besoin pour un procédé et un dispositif de nettoyage par un fluide dense sous pression - qui permette d'obtenir un nettoyage parfait et ce même de pièces de grande taille et de poids élevé et de grandes quantités de matériaux.

Il existe, en outre, un besoin pour un procédé et un dispositif de nettoyage par un fluide dense sous pression, qui évite la (re)contamination des pièces nettoyées par redéposition des particules solides et/ou liquides.

Le but de la présente invention est de fournir un procédé et un dispositif de nettoyage par un fluide dense sous pression, qui réponde, entre autres, aux besoins mentionnés ci-dessus.

Le but de la présente invention est encore de fournir un procédé et un dispositif de nettoyage par un fluide sous pression, qui ne présente pas les inconvénients, limitations, défauts et désavantages des procédés et dispositifs de l'art antérieur et qui résolve les problèmes de l'art antérieur.

Ce but et d'autres encore sont atteints, conformément à la présente invention, par un procédé de nettoyage de pièces contaminées, par mise en contact avec un fluide dense sous pression, dans lequel :
- les pièces à nettoyer sont placées dans un tambour ou panier à l'intérieur d'une enceinte sous pression contenant le fluide dense sous pression, ledit tambour ou panier étant mis en mouvement par un arbre en prise directe avec des moyens d'entraînement situés à l'extérieur de l'enceinte ;
- les pièces sont soumises, en outre, simultanément, à l'action d'un jet à grande vitesse du fluide dense ;
- les particules solides et/ou liquides, insolubles dans le fluide dense, essentiellement générées par le nettoyage sont, simultanément, séparées en continu du fluide dense par des moyens de séparation prévus à l'intérieur de l'enceinte.

Le procédé, selon l'invention, associe plusieurs effets mécaniques à la simple mise en contact, ou simple trempage, des pièces polluées, contaminées, avec le fluide dense sous pression, ces effets mécaniques sont, respectivement, l'effet d'agitation, de brassage dû au mouvement du panier ou du tambour dans lequel se trouvent les pièces et, d'autre part, l'effet de décapage dû à l'impact des jets de fluide dense à grande vitesse sur les pièces. Ce jet à grande vitesse permet de parfaire le nettoyage et d'éliminer toute contamination résiduelle des pièces.

De plus, du fait que le panier ou tambour mis en mouvement par un arbre en prise directe avec des moyens d'entraînement, il n'existe aucune limitation à la quantité et au poids des pièces qui peuvent être nettoyées, comme c'est le cas lorsque le panier, généralement tournant, est actionné par un système magnétique, par exemple. En d'autres termes, le fait que l'arbre soit en prise directe avec les moyens d'entraînement permet d'assurer un couple quasi illimité, qui ne dépend que de la puissance des moyens d'entraînement, tels qu'un moteur électrique, assurant les mouvements généralement de rotation.

Le procédé selon l'invention supprime toutes les limitations de couple à laquelle on se trouve confronté dans les procédés ou l'agitation est assurée par des pales, par entraînement magnétique ou encore par un système basé sur des forces de réaction dues à des jets de fluide.

En outre, la séparation en continu, simultanée, pendant le nettoyage, des particules solides et/ou liquides insolubles dans le fluide dense par des moyens de séparation prévus à l'intérieur même de l'enceinte sous pression, permet de piéger les contaminants et/ou polluants extraits, générés par le nettoyage, l'action d'agitation, et l'effet des jets à grande vitesse et d'éviter le redépôt des contaminants et/ou polluants sur les pièces en cours de nettoyage et déjà propres.

La combinaison de l'action du ou des jet(s), de l'agitation due au mouvement du panier tournant, et de la séparation en continu des particules solides et/ou liquides insolubles dans le fluide dense, résulte en un accroissement inattendu des performances de nettoyage par un fluide dense sous pression par rapport aux procédés de l'art antérieur.

Ces performances améliorées sont obtenues sans limitation de charge sur une quantité et/ou un poids de pièces nettement plus élevé, grâce à la mise en mouvement du panier ou tambour par un axe ou arbre en prise directe avec les moyens d'entraînement, tels qu'un moteur.

Le tambour ou panier peut être animé d'un mouvement de rotation ; le sens de rotation pouvant être, éventuellement, périodiquement inversé.

Le tambour ou panier tournant peut aussi être animé d'un mouvement pendulaire.

La possibilité d'inverser le sens de rotation ou d'imprimer un mouvement pendulaire, par exemple, en fonction du type de pièce à nettoyer, est précisément un des avantages apportés par la mise en mouvement du tambour ou panier tournant, à l'aide d'un arbre en prise directe.

Dans le procédé selon l'invention, par jet à grande vitesse, on entend généralement une vitesse du fluide de 1 à 500 m/sec., qui permet d'assurer un décapage optimal de la pièce soumise à l'action de ce jet, c'est-à-dire heurtée par ce jet.

Lorsque le mouvement du panier ou tambour tournant est un mouvement de rotation, la vitesse de rotation est généralement de 5 à 500 tours par minute.

Il est possible, selon l'invention, de maintenir des vitesses élevées, même pour des quantités et des poids importants de pièces à nettoyer.

La séparation en continu des particules solides et/ou liquides insolubles générées est généralement réalisée par une opération de filtration, éventuellement précédée, suivie ou associée à une opération d'absorption, ce qui assure une séparation et un piégeage extrêmement efficace desdites particules solides et/ou liquides insolubles.

Selon l'invention, le fluide à l'état dense sous pression est, de préférence, mis en contact avec les pièces à nettoyer à une pression de 100 à 300 bars et à une température de 15 à 80°C, de préférence de 40 à 60°C. Les conditions de traitement sont nettement moins sévères que celles des procédés de l'art antérieur mettant en oeuvre des fluides denses sous pression, ce qui entraîne un gain énergétique considérable pour le procédé de l'invention.

En outre, on obtient une efficacité de nettoyage voisine, voire supérieure, dans la plupart des cas, avec une durée de traitement beaucoup plus courte, par exemple, de 10 à 15 minutes, de nouveau cela se répercute de manière positive sur le coût énergétique et financier du procédé.

Les conditions plus douces, à savoir basses températures, basses pressions et durée de traitement faible du procédé de l'invention, sont précisément dues à la combinaison, selon l'invention, de l'agitation causée par le tambour ou panier en mouvement, de l'action du jet à grande vitesse de fluide dense, et de la séparation en continu des particules solides et/ou liquides insolubles dans le fluide, du fluide dense sous pression.

La mise en oeuvre, selon l'invention, de telles conditions « douces » est particulièrement avantageuse pour le traitement de pièces mécaniquement et/ou thermiquement fragiles, telles que les pièces en polymères ou composites alliages/polymères dont le nettoyage n'était pas ou difficilement possible par les procédés de l'art antérieur.

Enfin, le procédé selon l'invention présente, bien sûr, tous les avantages inhérents liés à l'utilisation pour le nettoyage d'un fluide dense sous pression, au lieu d'un solvant classique, notamment de type hydrocarbure halogéné.

De préférence, ledit fluide dense sous pression est un fluide à l'état liquide et/ou supercritique, c'est-à-dire que le fluide dense est sous une pression et à une température, telle que le fluide est à l'état liquide et/ou supercritique, de préférence encore le fluide est à l'état supercritique.

Ainsi, de manière plus précise, dans le procédé selon l'invention, on met en oeuvre, par exemple, un composé gazeux, dans les conditions normales de température et de pression, et on augmente sa masse volumique en augmentant sa pression. En modifiant également la température, on va se placer ainsi dans le domaine où le fluide se trouve à l'état dense et sous pression, de préférence, dans son état liquide et/ou supercritique. Ce domaine peut être facilement déterminé par l'homme du métier, dans ce domaine de la technique.

Selon l'invention, on peut faire varier, de manière contrôlée, les propriétés extractives du fluide en agissant sur les deux paramètres de température et de pression, tout en restant dans le domaine dense et sous pression, de préférence, le liquide et/ou supercritique du fluide en question : ainsi, l'augmentation de la pression et de la température augmentent la capacité de solubilisation, tandis que la diminution de la pression diminue la viscosité et augmente la diffusivité.

Ces deux caractéristiques permettent de maîtriser un fluide dont le pouvoir solvant est modulable, en termes de solubilisation, notamment des composés légers polluants, contaminants, que l'on cherche à éliminer par le nettoyage, et en termes de cinétique d'extraction, notamment pour les polluants se trouvant dans la porosité du matériau, lorsqu'on procède au nettoyage de pièces poreuses.

Ainsi, selon l'invention, on peut, lors du traitement, effectuer des cycles de compression/décompression, de préférence, très rapides avec, par exemple, une amplitude de la variation de pression de 10 à 100 bars, et des intervalles de temps de 10 secondes à quelques minutes, par exemple, 10 minutes, le tout, par exemple, pendant une à quelques heures, par exemple, 10 heures.

On augmente ainsi la pénétration du fluide solvant dans le matériau des pièces à nettoyer, ce qui a pour conséquence d'améliorer les performances du nettoyage.

Des avantages supplémentaires du procédé de l'invention découlent, pour l'essentiel, des caractéristiques spécifiques des fluides à l'état dense sous pression, en particulier, supercritiques. Ces avantages s'ajoutent et sont amplifiés par les effets combinés d'agitation dans le panier ou tambour tournant, d'action du jet à grande vitesse et de séparation, extraction, rétention de la contamination, effets combinés spécifiques du procédé de l'invention.

Le fluide utilisé peut être choisi, par exemple, parmi le dioxyde de carbone, l'hexafluorure de soufre, l'oxyde nitreux, le protoxyde d'azote, les alcanes légers ayant, par exemple, de 1 à 5 atomes de carbone, tels que le méthane, l'éthane, le propane, le butane, l'isobutane, le pentane, les alcènes, comme l'éthylène et le propylène, ainsi que certains liquides organiques, comme le méthanol et l'éthanol, etc..

On peut bien sûr utiliser tout composé pouvant présenter un état dense et sous pression, en particulier, supercritique, et dont l'utilisation reste compatible avec le ou les matériaux constitutifs des pièces à nettoyer.

Le dioxyde de carbone est préféré car il présente l'avantage d'une mise en oeuvre relativement facile : il est bon marché, non toxique, ininflammable et possède des conditions critiques facilement accessibles (pression critique : Pc de 7,3 Mpa et température critique Tc de 31,1°C).

Le CO₂, à l'état dense sous pression, liquide ou supercritique, solubilise la plupart des composés organiques de masses molaires inférieures ou égales à 2 000 g/mole. C'est donc un solvant excellent, notamment vis-à-vis des composés organiques, dits « indésirables », formant l'essentiel des contaminants, et polluants.

Ce sont précisément ces propriétés qui en font un substitut intéressant aux solvants organiques.

La relative inertie chimique du CO₂, à l'état dense, le rend particulièrement apte à être mis en oeuvre dans un procédé visant à nettoyer des pièces sensibles ou fragiles.

De plus, la faible viscosité du CO₂ à l'état dense, ses coefficients de diffusion élevés et sa très faible tension interfaciale permettent le nettoyage de pièces complexes par leurs formes et leurs caractéristiques physiques, en particulier lorsqu'on se trouve en présence de phénomènes d'adsorption, que ce soit à la surface ou au coeur de la pièce.

On peut citer, en outre, parmi les avantages, d'utiliser le CO₂, en remplacement des procédés classiquement mis en oeuvre, utilisant des solvants organiques :
- une efficacité d'extraction quasi parfaite vis-à-vis des composés organiques, grâce à des caractéristiques physico-chimiques spécifiques ;
- un volume d'effluent résiduel quasi nul, strictement limité à la récupération des polluants extraits et au recyclage du CO₂ gaz épuré ;
- une économie importante, par exemple, que ce soit en terme de solvant, par l'absence de traitement ou de récupération d'effluents ou encore par l'utilisation de CO₂ peu onéreux ;
- un strict respect de l'environnement, au sens du protocole de Montréal et de Rio, puisque le procédé ne génère pas, ou très peu, d'effluents aqueux ;
- une absence totale de toxicité, vis-à-vis des utilisateurs par rapport à des agents nettoyants, comme le trichloréthylène ou autres ;
- une modularité du pouvoir solvant de la molécule variable en fonction des conditions d'utilisation, c'est-à-dire de la pression et de la température, permettant de s'adapter à la nature des produits polluants, contaminants, à éliminer, extraire et/ou à l'application recherchée.

Autrement dit, les deux caractéristiques de pression et de température permettent de maîtriser un fluide dont le pouvoir solvant est modulable en termes de solubilisation, notamment des composés contaminants, polluants, indésirables, des pièces et de cinétique d'extraction.

La grande volatilité du CO₂ aux conditions (pression et température) normales le caractérise comme un solvant sec, ne nécessitant pas d'étape de séchage, après nettoyage. De plus, le CO₂ ne laisse pas de trace résiduelle sur la pièce traitée, nettoyée,

Le traitement en atmosphère CO₂ peut permettre d'éviter les risques d'oxydation et d'améliorer l'état de surface final de la pièce.

De préférence, selon l'invention, un composé, dit « cosolvant », est ajouté au fluide dense, sous pression. L'addition d'un tel cosolvant à un fluide dense sous pression, dans le cadre spécifique d'un traitement de nettoyage, n'est ni décrite, ni suggérée, dans l'art antérieur.

Il a été constaté, de manière surprenante, selon l'invention, que l'addition d'un cosolvant au fluide dense, sous pression, permettait d'obtenir une extraction totale des composés organiques contaminants, polluants, autrement dit, des composés indésirables, à partir des pièces à nettoyer.

L'ajout du cosolvant assure une extraction, élimination, sélective des composés organiques indésirables, tout en épargnant les composés constitutifs des pièces.

En d'autres termes, l'ajout d'un cosolvant approprié va permettre d'orienter la sélectivité de l'extraction, nettoyage, vers les polluants, contaminants et composés organiques indésirables, que l'on souhaite éliminer et extraire.

Selon l'invention, ledit cosolvant est choisi, par exemple, parmi l'eau, les solutions aqueuses, les alcools, par exemple, les alcools aliphatiques de 1 à 5 C, tels que l'éthanol, le méthanol, le butanol, les cétones, telles que l'acétone, et leurs mélanges.

Parmi les solutions aqueuses, on peut citer des solutions de détergents comme les tensioactifs anioniques et/ou cationiques, des solutions d'agents complexants, d'agents chélatants, des solutions tampons, par exemple de phosphate et/ou hydrogénosphosphate, etc. ; des solutions d'antioxydants, telles que l'acide ascorbique, pour stabiliser le matériau.

Selon l'invention, ledit cosolvant est ajouté au fluide dense, sous pression, à raison de 0,01 à 10 % en poids, de préférence de 0,02 à 1 % en poids, de préférence encore de 0,02 à 0,1 % en poids.

Le cosolvant, s'il s'agit d'eau, peut se trouver en partie déjà présent dans les pièces à nettoyer, et l'on n'ajoutera alors dans le fluide supercritique que la quantité nécessaire pour donner les concentrations mentionnées plus haut.

Selon une forme particulièrement avantageuse de réalisation de l'invention, le fluide dense, sous pression, se trouvant dans l'enceinte sous pression, et additionné d'un cosolvant, de préférence dans les proportions mentionnées plus haut, est, en outre, soumis à l'action d'ondes ultrasonores.

De préférence, dans ce cas, le fluide dense sous pression est du CO₂ et le cosolvant est de l'eau ou une solution aqueuse.

La fréquence desdites ondes ultrasonores varie, de préférence, de 20 kHz à 100 MHz, de préférence encore, de 20 à 1 000 kHz ou de 1 à 100 MHz, de telles ondes ultrasonores sont aussi qualifiées, respectivement, d'ultrasons ou de mégasons.

On sait, en effet, que les ondes sonores dont la fréquence est supérieure à 16 kHz sont qualifiées d'ondes ultrasonores. A partir de 1 MHz, ce sont des mégasons. Les domaines d'applications des ultrasons et mégasons s'avèrent généralement différents. Avec les ultrasons, on retrouve notamment, plutôt, toutes les applications de nettoyage de matériaux. Avec les mégasons, on retrouve plutôt toutes les applications pour sonde de mesure, mais aussi le nettoyage, le « stripping », de matériaux en silicium, tels que des plaquettes « wafers », dans la microélectronique.

La durée pendant laquelle le fluide est soumis à l'action des ondes ultrasonores (ultrasons ou mégasons) est généralement de 1 à 60 minutes.

Dans la plupart des travaux présentés dans la littérature, il est indiqué que le couplage des ultrasons et/ou mégasons aux fluides n'a d'intérêt que lorsque le fluide se trouve à l'état liquide. Par exemple, des ultrasons ont été utilisés sur du CO₂ liquide seul, à une température de 20°C et à une pression de 50 bars.

Il a pu, cependant, être observé un phénomène (de cavitation) similaire à celui observé dans un milieu classique, comme de l'eau liquide, dans du CO₂, seul, sans aucun cosolvant, à l'état liquide et supercritique, à savoir à une température de 40 à 65°C, et à une pression inférieure ou égale à 140 bars, dans le cadre d'une application au dégraissage de matériaux.

Dans tous les procédés connus jusqu'à présent, le fluide est toujours utilisé seul avec les ultrasons, en l'absence de tout cosolvant.

De manière surprenante, il a été constaté que la mise en oeuvre simultanée dans un fluide dense sous pression, conformément à cette forme de réalisation particulièrement préférée du procédé de l'invention, d'un cosolvant, par exemple à raison de 0,01 à 10 % en poids, et d'ultrasons ou mégasons, induisait la propagation d'une onde ultrasonore conduisant à formation de bulles de cavitation, probablement formées par le cosolvant dans le fluide dense. Ce phénomène engendre alors une agitation significative de nature à produire un effet favorable au détachement et au décollement des polluants, contaminants, fixés à la surface des pièces traitées, quelles que soient les conditions de pression et de température du fluide dense sous pression.

Il existe, de manière inattendue, un véritable effet synergique entre les ultrasons et le cosolvant dans le fluide dense sous pression, qui conduit à une efficacité du nettoyage améliorée de manière considérable.

De préférence, les ultrasons sont des ultrasons multifréquences de 20 à 1 000 kHz ou des mégasons multifréquences de 1 à 100 MHz, de tels ultrasons ou mégasons sont produits soit par des sondes dont l'émission couvre plusieurs fréquences, soit par l'association de sondes monofréquences dont l'émission résultante couvre plusieurs fréquences.

En effet, il existe plusieurs modèles de sonotrodes, certaines peu spécifiques permettent l'émission d'un « bouquet » de fréquences de 20 à 100 kHz, comme celle que nous avons utilisée pour les essais décrits dans l'exemple 8 ci-après. Il existe également des sonotrodes dont le spectre est plus resserré, par exemple de 20 à 25 kHz. Il est alors possible d'envisager un dispositif comprenant deux ou trois ou plus sonotrodes, qui permet de couvrir une zone très large, grâce à leurs couplages, par exemple : on pourra associer une sonotrode de 20 kHz et une de 200 kHz, etc.

Tout type de pièce, sans limitation aucune, peut être traité par le procédé de l'invention. Le(les) matériau(x) de ces pièces peut(vent) être organique(s), minéral ou autre. Les pièces peuvent être des pièces composites comprenant l'association de plusieurs matériaux.

Il est à noter que du fait des conditions « douces » de température et de pression du procédé de l'invention, des pièces thermiquement et/ou mécaniquement fragiles peuvent être traitées par le procédé de l'invention.

De même, comme on l'a déjà indiqué, le procédé de l'invention ne connaît pas de limitation quant à la taille et/ou au poids des pièces à traiter, en particulier, grâce au mode d'entraînement spécifique choisi.

Les matériaux, qui peuvent être nettoyés par le procédé de l'invention, sont généralement des matériaux solides, tels que les métaux, les alliages métalliques, éventuellement plaqués, comme l'aluminium, le titane, l'acier, l'acier inoxydable, le cuivre, le laiton, et tout autre alliage, ou métal plaqué.

Les pièces en ces matériaux seront donc, par exemple, des pièces aéronautiques, automobiles, des pièces d'horlogerie et de micromécaniques, des connecteurs électriques et électroniques, des composants en silicium de microélectronique, tels que des plaquettes « wafers », des outils médicaux, etc..

Par « nettoyage », selon l'invention, on entend, de manière générale, l'élimination, l'extraction des composés polluants, contaminants indésirables, qui ne font pas normalement partie du matériau constitutif des pièces.

Ces composés polluants, contaminants, à extraire peuvent se trouver aussi bien à la surface de la pièce, mais ils peuvent aussi se trouver à l'intérieur du matériau de la pièce, au sein même, par exemple, de sa porosité.

Le procédé, selon l'invention, permet de nettoyer les pièces de tout composé inorganique et organique polluant, contaminant se trouvant dans ou sur la pièce.

Les composés inorganiques et/ou organiques peuvent être des produits présents accidentellement ou naturellement sur les pièces, mais ils peuvent être aussi, en particulier, des produits introduits dans et/ou appliqués sur les pièces, lors d'opérations précédentes, entrant dans leur processus de fabrication et/ou d'assemblage.

Dans le cas des métaux, il pourra s'agir notamment d'huiles utilisées dans le travail des métaux, telles que des huiles de coupe, d'usinage, de trempe et de teinture.

Les composés inorganiques extraits éliminés par le procédé de nettoyage, selon l'invention, sont par exemple des métaux ou métalloïdes libres ou des composés de métaux ou de métalloïdes.

Par composés de métaux ou de métalloïdes, on entend tous les composés dérivés de ces métaux ou métalloïdes, en particulier, leurs oxydes ou sels, les dérivés organométalliques, etc.. Parmi les sels, on peut citer les nitrates, les sulfates, les chlorures, etc., hydratés ou non.

Il s'est avéré que le procédé selon l'invention était particulièrement efficace pour extraire, éliminer, des sels métalliques à partir de matériaux.

Ces métaux et métalloïdes libres ou sous forme de leurs composés peuvent être présents sous la forme de leurs isotopes radioactifs ou non.

Le procédé selon l'invention est donc particulièrement intéressant dans le cadre de la décontamination de matériaux contaminés par des produits radioactifs, par exemple, des composés organiques, contaminés par des radioéléments comme du strontium, césium, iode, américium, plutonium, uranium, thorium, des composés organiques tritiés, etc..

Les composés organiques, qui peuvent aussi être éliminés par le procédé selon l'invention, sont tous les composés organiques susceptibles de se trouver dans ou sur le matériau des pièces accidentellement, naturellement ou à des fins, autres, par exemple, lors de traitements entrant dans leur processus de fabrication et/ou d'assemblage.

Parmi ces composés organiques, on peut citer les lubrifiants peu visqueux du type huiles de coupes comme la Mobil Mobilube^{®}, Mobil DTE 24^{®}, Castrol Variocut B27+^{®}, les huiles de paraffine comme Shell Neatcut XF15^{®}, les huiles d'usinages d'hydrosolubles ou en émulsion comme Castrol Alusol B^{®} (minérale), Peralube 7000^{®}, Century oils Trancent LM2^{®} (minérale), Cimstar 560^{®}, Ardrox 970-P25E^{®}, Renoform MBO 2728^{®}, les films anticorrosion comme Shell Ensis Fluid^{®} SDC E ou G, Brent Ardrox 3961^{®}, Tectyl 800D^{®}, BP thermacote^{®}, les huiles hydrauliques comme Monsanto Skydrol^{®}, Texaco Regal oil R & O-32^{®}, Nynäs P89-44101^{®}, les huiles de teintures comme Drawsol 2345 N^{®}, Stratus 250^{®}, Uniq DP 101^{®}, Ardrox 3140^{®}, les huiles siliconées comme Dow Corning 180 cst^{®}, les graisses comme Cetyl alcool, Molykote Gn+^{®}..., les composés assurant le liant lors de la mise en forme de pièces composites comme Freekote 700 NC^{®}, les paraffines, etc..

Enfin, les acides gras provenant, par exemple, de traces de doigts sur les matériaux optiques peuvent être également cités.

Les gammes de température et de pression mises en oeuvre au cours de l'opération de nettoyage peuvent varier, à la condition que le fluide reste toujours un fluide dense sous pression, de préférence, dans un état liquide et/ou supercritique, de même, comme on l'a indiqué plus haut, on peut effectuer des cycles de compression/décompression.

Les gammes de température et de pression sont fonction, en particulier, de la nature du fluide utilisé.

Ces gammes de température et de pression ont déjà été mentionnées ci-dessus et s'appliquent, en particulier, au CO₂.

De telles conditions peuvent être maintenues pendant toute la durée du procédé, ou bien seulement au début du procédé de nettoyage ou de traitement, où de telles conditions correspondant à une forte masse volumique et à une température élevée - le phénomène prépondérant étant la solubilisation - permettent d'extraire, d'éliminer, très rapidement les composés extérieurs à la matrice formant la pièce.

De manière générale, la durée du traitement de nettoyage, c'est-à-dire la durée pendant laquelle la ou les pièce(s) à nettoyer est laissée en contact avec le fluide dense sous pression, est de 1 ou quelques minutes, par exemple, 10 minutes, à une ou quelques heures, par exemple, 5 heures, en fonction du débit du fluide et de la quantité de matériaux à traiter. De nouveau, selon l'invention, cette durée est faible par rapport à la durée des procédés ne comportant ni agitation dans le tambour ou panier tournant, ni action d'un jet de fluide à grande vitesse, ni séparation en continu.

Après quelques minutes, c'est-à-dire, par exemple, après 5 minutes, une fois les pièces soumises aux conditions de pression et de température du procédé, l'extraction, l'élimination, s'effectue de façon très rapide, grâce à un régime diffusif très important.

Après avoir atteint l'équilibre, par exemple après de 5 à 60 minutes, on peut considérer que l'extraction, l'élimination des polluants, contaminants, est totale avec une efficacité quasi totale, par exemple de plus de 99,9 %.

Les efficacités d'extraction d'élimination des contaminants, polluants, de nettoyage sont, dans tous les cas, très élevés, quels que soient les polluants, contaminants.

Le taux de solvant utilisé, c'est-à-dire le poids de fluide dense - solvant, de préférence, liquide et/ou supercritique, mis en oeuvre par rapport à la surface de la ou des pièce(s) à nettoyer, peut varier de 0 à 100 kg de fluide/cm² de pièce(s). Selon un avantage supplémentaire de l'invention, le taux de solvant utilisé est nettement inférieur, grâce aux effets de l'agitation, et des jets de fluide, à celui de l'art antérieur.

Avantageusement, le procédé selon l'invention comprend, suite au nettoyage, un recyclage du fluide, après une ou plusieurs étapes de séparation physico-chimiques permettant de séparer le fluide des extraits, et le fluide sous forme gazeuse est recyclé, reconditionné vers l'étape de nettoyage, vers l'enceinte sous pression.

Les étapes de séparation ne doivent pas être confondues avec la séparation des particules solides et/ou liquides insolubles dans le fluide, générées par le nettoyage, qui a lieu en continu lors de l'opération de nettoyage, proprement dite, et à l'intérieur même de l'enceinte sous pression. Ces étapes de séparation concernent des fractions solubles dans le fluide.

De manière classique, les premières étapes de séparation consistent en une diminution de la masse volumique du fluide par une série de détentes et réchauffages successifs, afin de se rapprocher de l'état gazeux.

Le pouvoir solvant du fluide diminue et l'on récupère ainsi une partie des extraits précédemment solubilisés, lors de l'étape de nettoyage ou d'extraction.

Ainsi, le procédé, selon l'invention, de nettoyage de pièces permet de récupérer physiquement en fin de traitement, d'une part, les pièces nettoyées, d'autre part, des produits indésirables, dont la manipulation, le traitement ou l'élimination peut se faire de manière spécifique et donc aisément maîtrisée, tandis que le gaz ou fluide peut avantageusement être recyclé, afin de réaliser une nouvelle extraction ou nettoyage.

Avant le recyclage, le procédé peut comprendre, entre autres, une étape de distillation du fluide dense permettant une épuration quasi totale, conformément au document FR 85 13246 du 06/09/1985 qui décrit un procédé et un dispositif pour l'extraction de constituants par un fluide supercritique.

De ce fait, le procédé de nettoyage ou d'extraction peut être réalisé en circuit fermé ou en boucle, ce qui signifie, de manière avantageuse, que grâce à une charge initiale et constante de fluide, tel que CO₂, on peut progressivement éliminer des pièces, les composés contaminants, polluants indésirables.

De manière plus précise et suite au procédé de nettoyage, proprement dit, le procédé selon l'invention comprend avantageusement une ou plusieurs étapes, par exemple, jusqu'à 3 étapes de séparation physicochimiques, dans lesquelles on diminue la masse volumique du fluide, par exemple par une série de détentes et de réchauffages successifs au nombre, de préférence, de 1 à 3, afin de se rapprocher de l'état gazeux.

Les conditions régnant dans ces étapes successives seront, par exemple, les suivantes : 90 bars et 50°C, 70 bars et 40°C et 50 bars et 40°C.

Du fait que le pouvoir isolant du fluide diminue, on récupère ainsi les extraits précédemment solubilisés lors de l'étape de nettoyage ou d'extraction.

Ces extraits se présentent sous la forme de liquides concentrés plus ou moins fluides, et peuvent être spécifiquement traités et, généralement ils sont détruits.

Le gaz obtenu à l'issue de la séparation est, de préférence, recyclé vers l'étape de nettoyage, d'extraction, où il est reconditionné, afin de le remettre dans des conditions de température et de pression pour qu'il soit dans un état supercritique, le gaz peut ainsi être tout d'abord refroidi à la pression atmosphérique, stocké sous forme liquide, puis réchauffé et comprimé avant d'être envoyé dans le procédé de nettoyage ou d'extraction, proprement dit.

Avant son recyclage, le fluide est, de préférence, purifié par une ou plusieurs étapes d'adsorption et/ou de liquéfaction et/ou distillation. L'adsorption peut être réalisée, par exemple, par du charbon actif ou tout autre agent adsorbant, tel que la Zéolithe^{®} et la (re)distillation est, de préférence effectuée à l'aide du dispositif spécifique décrit dans le document FR 85 131246. Cette purification effectuée par adsorption, par exemple, par passage sur charbon actif et/ou par distillation et/ou par liquéfaction permet d'éliminer les traces de produits organiques volatils et/ou non solubles dans le CO₂ et entraînées mécaniquement par celui-ci lors des étapes précédentes de séparation.

En effet, une purification poussée du gaz est généralement nécessaire, sous peine de réduire grandement les performances d'extraction et/ou de nettoyage.

Au terme du nettoyage, c'est-à-dire lorsque l'on estime que les contaminants, polluants ont été éliminés au degré voulu, on procède, à une étape finale, de détente, dépressurisation ou décompression de l'enceinte sous pression avec les pièces nettoyées qui s'y trouvent.

Avantageusement, selon l'invention, on remplace au cours de cette détente, tout ou partie du fluide dense sous pression (fluide initial) par un autre fluide d'enthalpie plus faible et chimiquement inerte. Dans le cas, par exemple, du CO₂, cet autre fluide, inerte chimiquement, pourra être choisi parmi l'azote, l'hélium, le néon et l'air sec, etc..

On pourra, par exemple, réaliser une première dépressurisation, détente, du fluide dense sous pression depuis les pressions et températures régnant lors du nettoyage, à savoir 100 bars et 300 bars et 15 à 80°C, jusqu'à une pression et température, respectivement d'environ 50 bars et 10 à 20°C et pour une durée de 5 minutes pour la première détente, puis introduire l'autre fluide ou fluide de remplacement d'enthalpie plus faible dans l'enceinte, afin d'y remplacer tout ou partie, par exemple de 50 % à 100 % du fluide initial, l'introduction du fluide de remplacement (gazeux et inerte) se faisant à une température de 20 à 60°C et à une pression de 50 à 150 bars.

Une régulation pourra s'opérer entre la température de la paroi (à l'aide d'une sonde) et le pourcentage d'ouverture de la vanne de détente.

On poursuit ensuite la détente jusqu'à la pression atmosphérique et une température de 50 à 10°C.

Il est évident qu'on pourra aussi observer plusieurs paliers en diminuant la pression et introduire chaque fois du gaz de remplacement.

On résout ainsi l'un des problèmes rencontrés jusqu'alors avec les procédés de nettoyage de pièces contaminées, par un fluide dense sous pression, qui est le temps nécessaire pour dépressuriser ou détendre l'enceinte dans laquelle s'est opérée le nettoyage des pièces. En effet, lors de la détente ou dépressurisation, un fluide sous pression présente une enthalpie, spécifique à chaque corps, dont l'effet va se traduire par une consommation importante de calories lors de son changement d'état (de supercritique à gazeux). Ainsi, pour du CO₂ dont la pression est comprise entre 100 et 300 bars et à une température voisine de 40°C, la dépressurisation jusqu'à la pression atmosphérique, si elle est menée très rapidement, par exemple de 2 à 5', va provoquer une chute très importante de la température jusqu'à des niveaux pouvant aller jusqu'à -50°C. A cette température, le CO₂ va passer à l'état solide, via l'état liquide, formant ainsi de la carboglace qui va s'avérer très difficile à éliminer rapidement. On va se trouver avec les pièces propres piégées dans un « glaçon » de taille importante et qui demandera plusieurs dizaines de minutes - à titre d'exemple, d'une vingtaine de minutes jusqu'à quelques heures si on considère une enceinte de plusieurs centaines de litres - pour disparaître en se sublimant. De plus, ces pièces très froides risquent de provoquer une condensation de la vapeur d'eau, contenue dans l'air ambiant, à la surface de celles-ci, annulant un des intérêts de ce procédé qui consiste à réaliser un nettoyage sans opérations de séchage. Cette humidification consécutive à une dépressurisation trop rapide pourrait s'avérer dommageable dans le cas de pièces sensibles à l'oxydation et à la corrosion comme l'aluminium, par exemple. Enfin, un allongement du temps de détente pour éviter ce problème peut nuire à l'intérêt du procédé dans la mesure où l'on rallonge le temps de traitement d'un temps aussi long pour la détente. Ainsi, pour des temps de nettoyage de l'ordre de 15 minutes, il paraît rédhibitoire de soumettre les pièces à plus de 15 minutes, au minimum, de temps de détente, ce qui accroît la durée totale du procédé d'au moins un facteur 2. De même, pour des temps plus longs, de l'ordre de 20 à 40 minutes pour l'opération de nettoyage uniquement, un temps de détente ou dépressurisation de plus de 15 minutes porterait le temps de traitement global du procédé depuis le chargement jusqu'au déchargement des pièces dans l'autoclave aux environs d'une heure ou plus, ce qui peut s'avérer pénalisant pour les rythmes généralement admis dans une chaîne de montage à partir des pièces ainsi nettoyées.

On résout donc ce problème en substituant, lors de la détente, un autre fluide comme de l'azote, de l'hélium, du néon ou de l'air sec, etc. au fluide initialement présent dans l'enceinte, tel que le CO₂. En effet, l'enthalpie plus faible du fluide de remplacement a pour conséquence un abaissement moindre de la température lors de sa dépressurisation dans les mêmes conditions que celles mises en oeuvre pour le fluide initial, conditions qui sont, par exemple, celles décrites précédemment pour le CO₂. Ainsi, pour des temps de détente de l'ordre de quelques minutes ou du même ordre de grandeur que ceux appliqués avec le fluide initial, tel que le CO₂, seul, l'abaissement de la température en présence du fluide de remplacement, tel que l'azote, est plus faible et se maintient au-dessus de la température de solidification de la vapeur d'eau.

La différence de propriété physique entre les deux fluides, initial et de remplacement, tels que le CO₂ et le N₂, permet d'envisager des temps de purge beaucoup plus rapide qu'avec le fluide initial, tel que le CO₂, seul, le tout pour atteindre des températures internes de l'autoclave et des pièces soumises au nettoyage toujours positives. On obtient ainsi des pièces sèches où la vapeur d'eau de l'air ambiant ne se condense pas à leurs surfaces, ceci afin d'éviter tout risque de corrosion.

L'invention concerne également un dispositif de nettoyage de pièces contaminées, par un fluide dense sous pression, comprenant :
- une enceinte fermée sous pression ;
- un tambour ou panier tournant placé à l'intérieur de l'enceinte fermée recevant les pièces à nettoyer et mis en mouvement par un arbre en prise directe avec des moyens d'entraînement
- des moyens pour soumettre les pièces à l'action d'un jet à grande vitesse du fluide dense ;
- des moyens pour séparer en continu dans l'enceinte fermée les particules solides et/ou liquides solubles du fluide dense sous pression.

L'invention concerne, en outre, une installation de nettoyage comprenant le dispositif.

L'invention sera mieux comprise à la lecture de la description suivante, faite en référence aux dessins joints, dans lesquels :
- la figure 1 représente, de manière schématique, une vue latérale en coupe d'un exemple de dispositif pour la mise en oeuvre du procédé de l'invention ;
- la figure 2 représente, de manière schématique, une vue latérale en coupe d'un exemple d'installation pour la mise en oeuvre du procédé de l'invention.

Un exemple de dispositif selon l'invention est décrit sur la figure 1.

Il est bien évident que le dispositif représenté n'est donné à titre illustratif et nullement limitatif et que diverses variations sont possibles à partir de celui-ci, concernant, par exemple, la forme et la taille des divers éléments composant le dispositif.

Le dispositif comprend, tout d'abord, une enceinte fermée étanche (1), plus couramment nommée autoclave, susceptible d'être mise sous pression et pouvant donc résister aux pressions de travail, mises en oeuvre selon l'invention.

L'enceinte ou autoclave (1) sera donc conçu pour résister à des pressions, généralement égales ou supérieures à 120 bars. De même, le matériau utilisé pour fabriquer l'autoclave est, de préférence, un matériau compatible avec une mise en contact avec un fluide dense sous pression, ainsi, l'enceinte sera-t-elle généralement en acier inoxydable.

L'enceinte ou l'autoclave a généralement, comme montré sur la figure 1, une forme de cylindre droit, d'un diamètre, de préférence, de 1 à quelques dizaines de centimètres, par exemple 10 cm jusqu'à 1 à plusieurs mètres, par exemple 20 m ; et d'une longueur de quelques dizaines de cm, par exemple 20 cm à plusieurs m, par exemple, 20 m.

Le volume de l'autoclave est variable selon les pièces à nettoyer et sera, par exemple, de 1 1 à 10 m³, mais ne connaît pas, en principe, de limitation, conformément à l'invention.

L'autoclave ou enceinte cylindrique est placé, de préférence, de façon à ce que son axe principal et ses génératrices soient horizontaux. Cette disposition permet un chargement facile des pièces à nettoyer. Dans ce but, une des bases circulaires du cylindre, de préférence, opposée aux moyens d'entraînement, forme une porte (2) de chargement-déchargement, de préférence dotée d'un système d'ouverture-fermeture rapide, permettant un chargement et un déchargement rapide et frontal des pièces. Pour les besoins spécifiques de certains utilisateurs, l'autoclave peut être positionné verticalement, tout en conservant l'ensemble des dispositifs d'ouverture fermeture rapide.

L'autoclave ou enceinte est généralement pourvu d'une double enveloppe (non représentée) alimentée en fluide caloporteur permettant de régler la température à l'intérieur de l'enceinte dans les plages de températures requises, notamment supercritiques.

Selon l'invention, à l'intérieur de l'enceinte ou autoclave, se trouve un panier ou tambour en mouvement (3), dans lequel sont placées les pièces à traiter.

Généralement, ce tambour ou panier (3) est un tambour ou panier tournant, c'est-à-dire qu'il est animé d'un mouvement de rotation.

La vitesse de rotation peut aller, par exemple, de 5 à 500 tours par minutes, le mouvement de rotation peut être périodiquement inversé. Le mouvement peut aussi être pendulaire.

Ce tambour ou panier tournant est, de même que l'autoclave, généralement sous la forme d'un cylindre droit, horizontal, dont l'axe principal (de rotation) se confond, de préférence, avec l'axe principal de l'autoclave. L'autoclave et le panier se présentent donc comme deux cylindres droits horizontaux d'axe principal horizontal commun, le cylindre formant l'autoclave renfermant le cylindre de plus petite taille formant le panier ou tambour.

A titre d'exemple, le tambour ou panier tournant a un diamètre de 1 à quelques dizaines de cm, par exemple 10 cm jusqu'à plusieurs mètres, par exemple, 5 m ; et une longueur de quelques dizaines de cm, par exemple 20 cm à plusieurs mètres, par exemple, 20 m.

Grâce à son mode d'entraînement, décrit en détail plus loin, il n'existe, selon l'invention, aucune limitation sur le volume et/ou le poids des pièces qui peuvent être reçues par le tambour tournant. La masse des pièces chargées pourra ainsi aller, par exemple, de 1 kg à 10 tonnes.

Ce tambour ou panier est ajouré, doté d'ouvertures de formes variables, il peut être, par exemple, constitué d'un treillis ou d'une grille et défini ainsi une « cage d'écureuil », à mailles plus ou moins lâches.

Ce tambour ou panier est réalisé en un matériau supportant les conditions régnant dans l'enceinte et le contact avec un fluide dense, sous pression, ce matériau est généralement analogue au matériau constituant l'autoclave.

Généralement, la ou les pièces sont disposées à l'intérieur du tambour ou panier tournant sur ou dans des supports, tels que des pinces, des griffes, des « racks » ou des casiers, fixes ou mobiles, animés par exemple, d'un mouvement de translation, de rotation ou autre. Le mouvement du ou des support(s) peut être imprimé par un arbre en prise directe ou indirecte avec les moyens d'entraînement, par exemple, avec le rotor du moteur électrique, de préférence cet arbre est aussi l'arbre d'entraînement du tambour.

Le panier ou tambour est généralement mis en rotation autour de son axe horizontal, par l'intermédiaire d'un arbre horizontal (4) situé dans le prolongement de l'axe horizontal du panier ou tambour cylindrique, et fixé à la base circulaire (5) du tambour, du côté opposé à la porte de chargement-déchargement (2) de l'autoclave (1).

Cet arbre traverse la ou les parois de l'autoclave, à savoir la base circulaire du cylindre (6) opposée à la base formant porte (2) ou ouverture de chargement, au centre de celle-ci.

L'étanchéité à la traversée de la paroi de l'enceinte ou autoclave est assurée par un joint tournant (7) étanche à la pression, jusqu'à une pression pouvant aller, par exemple jusqu'à 350 bars.

Cet arbre ou axe (7) qui peut être défini comme un axe ou arbre de transmission est, de préférence, un arbre ou axe creux, qui assure ainsi, de manière commode, l'alimentation (8) de l'enceinte et du tambour en fluide dense sous pression, tel que le CO₂, ainsi que son évacuation (9).

L'arbre est en prise directe par l'intermédiaire d'un bloc de couplage (10) avec des moyens d'entraînement, tels qu'un moteur électrique (11) de puissance adéquate, situé à l'extérieur de l'enceinte. Un tel mode de mise en mouvement du panier tournant (3) permet de maintenir un couple très important, y compris pour mouvoir des charges, par exemple, métalliques, très lourdes.

La porte de chargement/déchargement de l'autoclave peut être elle-même doté d'un orifice relié par un cordon flexible, résistant à la pression et n'entravant pas son mouvement, qui permet l'évacuation et/ou l'alimentation de l'autoclave en fluide dense sous pression.

Le dispositif selon l'invention comprend, en outre, des moyens pour soumettre les pièces, simultanément à leur mise en contact avec le fluide ou à leur immersion dans le fluide dense sous pression, à l'action d'un jet à grande vitesse du fluide dense sous pression.

Ces moyens sont constitués par une ou plusieurs buse(s) ou ajutage(s) d'aspersion de fluide à très grande vitesse, qui permettent un décapage mécanique des surfaces. Ce second effet mécanique s'ajoute au premier effet mécanique dû au panier tournant et à l'effet solvant dû au fluide dense sous pression au contact des pièces. Il a, en effet, été montré que lors de la détente du fluide à travers un restricteur, le fluide, tel que le CO₂, ne perd pas instantanément sa masse volumique. Celle-ci décroît rapidement, mais progressivement dans le jet en sortie de restricteur. La vitesse et l'énergie cinétique résiduelle s'avèrent suffisantes pour créer un effet mécanique significatif pour extraire et décaper les contaminants présents à la surface de pièces à nettoyer.

On peut alors profiter des qualités extractantes du fluide, tel que le CO₂, dans ce court laps de temps et du phénomène de jet associé à cette détente pour nettoyer ou parfaire le nettoyage de pièces.

La pression d'alimentation du fluide dense sous pression arrivant à la ou aux buse(s) est généralement de 10 à 500 bars. Dans ce cas, un différentiel de pression, généralement de 500 à 10 bars, peut être atteint entre la partie amont et la partie aval du dispositif de restricteur(s) ou buses.

La ou les buse(s) peut(vent) être fixe(s) ou mobile(s) et cette ou ces buse(s) peut(vent), de même, être placée(s) sur un ou plusieurs support(s) fixe(s) et/ou mobile(s).

Ce ou ces support(s) peut(vent) se présenter, par exemple, sous la forme de bras, rampes, couronnes ou autres, fixes ou animées d'un mouvement de rotation, de translation, par exemple, de type va et vient, ou autres.

Par exemple, les buses pourront être fixées sur un bras ou couronne tournoyante. Chacun des supports pourra porter de 1 à 100 buses, en fonction de la taille de l'autoclave et en fonction de la géométrie des pièces à nettoyer.

Ainsi, sur la figure 1, il est prévu une rampe unique fixe (12) portant 4 buses (13).

Chaque buse (13) pourra générer un ou plusieurs jets (14) de forme conique ou plate, balayant ainsi l'ensemble du panier et des pièces à nettoyer.

Si le ou les buses et/ou leur support est(sont) en mouvement, ce dernier est imprimé par un arbre en prise directe ou indirecte avec les moyens d'entraînement, par exemple, avec le rotor du moteur électrique.

Le mouvement de la ou des buse(s) et/ou de leur(s) support(s) peut être associé, outre au mouvement du panier ou tambour, au mouvement du support des pièces, ce qui permet d'exposer l'ensemble des différentes faces à nettoyer, à l'effet du ou des jets sous un ou plusieurs angles : cela est particulièrement intéressant dans le cas du nettoyage de pièces complexes.

Enfin, la ou les buses peuvent être alimentées en fluide dense sous pression, tel que le CO₂, soit par le circuit principal, c'est-à-dire par le même circuit qui permet le remplissage de l'autoclave par l'arbre creux (voir description de l'installation, ci-dessous) et sa pompe de compression, soit par un circuit secondaire, dans lequel tout ou partie du fluide, tel que le CO₂, est recyclé par une pompe annexe de recirculation.

Le dispositif selon l'invention comporte également des moyens pour séparer en continu, à l'intérieur même de l'enceinte fermée, les particules solides et/ou liquides du fluide dense sous pression. Ces moyens de séparation ont pour but de piéger les particules solides et/ou liquides insolubles de contaminants ou autres, extraites, entraînées, de manière à éviter la recontamination des pièces nettoyées propres, par redépôt de ces particules.

Ces moyens sont généralement constitués par des moyens de filtration, éventuellement combinés avec des moyens d'absorption. Les moyens de filtration prendront la forme d'un filtre, dit « filtre anti-redéposition » (15) ou « piège de pollution ». Il s'agit généralement d'un filtre de forme spécifique, de préférence amovible, et métallique. Ce filtre pourra ainsi avoir une forme demi-cylindrique (voir la figure 1) et être doté de fenêtres ou fentes judicieusement orientées par rapport au sens de rotation du panier, ce qui permet de piéger notamment les particules solides, telles que les particules métalliques et la fraction non-soluble des contaminants éliminés et d'éviter que ceux-ci ne se redéposent sur les pièces propres.

Autrement dit, les fenêtres ou fentes doivent être orientées selon le sens de rotation. Les particules solides ou « chips » sont éliminées en partie par la force centrifuge due à la rotation de panier, selon que celui-ci tourne dans le sens des aiguilles d'une montre ou l'inverse, et ces fentes devront être tournées de manière à capter les particules qui s'échappent du panier et des pièces en nettoyage vers le filtre sans pour autant les laisser s'échapper et retourner vers le panier pour recontaminer les pièces.

Le filtre pourra, en d'autres termes, se présenter comme un filtre, par exemple, métallique en forme de demi-cercle ajouré par des fenêtres de formes particulières, qui tiennent compte du sens de rotation, dans lequel une matière absorbante, telle que du papier ou du tissu absorbant, peut être éventuellement placée et qui permet de recueillir et de piéger des particules liquides provenant de la fraction non soluble dans le fluide, tel que le CO₂, mis en mouvement par l'agitation circulaire et/ou les effets mécaniques induits par la ou les rampe(s) de buse(s), ainsi que les particules solides, chipes » et « microchips » de métal et autre, de formes totalement aléatoires, produites lors de l'usinage des pièces, en particulier métalliques, faisant l'objet d'une opération de nettoyage.

Ces particules sont « décollées » et mises en mouvement par l'agitation et l'effet des jets, dans la partie inférieure ou la partie supérieure ou les deux parties de l'enceinte.

Enfin, de manière avantageuse, le dispositif selon l'invention peut comprendre des moyens (non représentés) pour soumettre le fluide dense sous pression se trouvant à l'intérieur de l'enceinte, à l'action d'ondes ultrasonores.

Ces moyens comprennent généralement un ou plusieurs dispositifs, générateurs de fréquences plus sonotrodes, pour générer des ondes sonores, ultrasons et/ou mégasons, par exemple un générateur de fréquences mono ou multifréquences et de une à dix sonotrodes.

Ces sonotrodes sont généralement placées en des points régulièrement espacés à l'intérieur de l'enceinte, par exemple dans l'axe longitudinal de l'autoclave (une sonotrode) ou dans l'axe radial de l'autoclave (de une à dix sonotrodes espacées de quelques centimètres (5 cm) à quelques dizaines de centimètres (20 cm) selon la taille de l'enceinte.

Seule la sonotrode peut être placée dans l'enceinte, grâce à un passage étanche à la pression qui permet néanmoins sa vibration. Ou bien, la sonotrode plus le transducteur peuvent être placés dans l'enceinte, ce qui ne nécessite alors qu'un passage étanche pour le câble d'alimentation électrique de la sonotrode vers le générateur de fréquence.

La(les) sonotrode(s) ne fait(font) qu'un bloc avec la partie transducteur et est(sont) reliée(s) au générateur de fréquences par un câble coaxial pour la génération des ondes sonores de fréquence(s) adéquate(s), etc.

La figure 2 représente, de manière schématique, une vue latérale en coupe de l'installation selon l'invention.

Il est bien évident qu'une telle figure ne représente qu'un exemple de réalisation d'une installation et qu'elle n'est donnée qu'à titre illustratif et non limitatif.

Sur cette figure, sont représentés des moyens de mise en contact de la ou des pièces à nettoyer sous la forme d'un extracteur ou autoclave (21). L'autoclave est semblable à celui décrit sur la figure 1, mais à des fins de simplification, on a représenté, sur la figure 2, l'autoclave, de manière schématique.

En fait, l'installation selon l'invention est sensiblement analogue à une installation classique pour le traitement ou le nettoyage de pièces par un fluide dense sous pression, par exemple supercritique, sauf qu'elle met en oeuvre en lieu et place des autoclaves classiques, un autoclave ou extracteur spécifique, tel que décrit sur la figure 1.

L'installation, selon l'invention, possède donc tous les avantages inhérents au dispositif et au procédé selon l'invention, tels qu'ils ont déjà été indiqués.

A l'intérieur de l'enceinte, de l'autoclave, se trouve un panier ou tambour tournant (22) entraîné par un arbre (23) en prise directe avec les moyens d'entraînement, tels qu'un moteur électrique (24).

De même, éventuellement, l'autoclave peut être également animé d'un mouvement, par exemple, de rotation, de préférence, en étant entraîné par le même arbre ou axe que le panier ou tambour tournant.

L'autoclave est capable de supporter la pression mise en oeuvre dans le procédé de l'invention et il est également muni de moyens de chauffage et de régulation de la température sous la forme, par exemple, d'une double enveloppe thermostatée (non représentée), dans laquelle circule un fluide caloporteur adéquat.

Le volume de l'autoclave est variable, il est fonction notamment du volume des pièces à traiter, il peut être facilement déterminé par l'homme du métier.

L'extracteur ou autoclave reçoit les pièces à nettoyer (25), qui sont placées, de préférence, sur un ou plusieurs support(s) ou grille(s), à l'intérieur du panier ou tambour tournant (22).

Sur la figure 1, l'installation représentée ne comporte qu'un seul extracteur ou autoclave (21), il est bien évident que l'installation peut comprendre plusieurs extracteurs, par exemple, de 2 à 10, disposés, par exemple, en série.

L'installation comprend également des moyens pour amener un fluide, tel que du CO₂ à l'état dense et sous pression, par exemple à l'état supercritique.

Ainsi, sur la figure 1, le fluide, par exemple, du CO₂, en provenance d'une canalisation de recyclage (26), et/ou éventuellement d'un réservoir de stockage et d'appoint, par exemple, de CO₂ (27) pénètre-t-il, par l'intermédiaire d'une vanne (28) dans un réservoir de liquéfaction (29) muni de moyens de régulation de température sous la forme d'une double enveloppe thermostatée (210), dans laquelle circule un fluide caloporteur adéquat (211, 212).

Ledit fluide, tel que du CO₂, est ainsi liquéfié et circule au travers d'un débitmètre (213), puis est pompé et comprimé par l'intermédiaire d'une pompe (214), par exemple, une pompe de compression de type à membrane ou à piston ou, par exemple, d'un compresseur vers l'autoclave (21).

Avant d'être introduit dans l'extracteur (1), par l'intermédiaire d'une vanne (215), le fluide, par exemple, le CO₂ pompé, est réchauffé dans un échangeur (216), dit échangeur « supercritique », dans lequel il est réchauffé pour se trouver dans des conditions où il est sous la forme d'un fluide dense et sous pression, en particulier, d'un fluide dense supercritique.

C'est-à-dire que le fluide, est, dans cet échangeur réchauffé au-delà de sa température critique qui est, par exemple, de 31,1°C, dans le cas du CO₂.

Le fluide est (voir figure 1) introduit, de préférence, dans l'autoclave, par l'intermédiaire de l'arbre d'entraînement du panier ou tambour tournant, qui est creux. De préférence, le même circuit alimente également les ajutages ou buses de pulvérisation prévus dans l'autoclave.

Sur la figure 2, on a également représenté des moyens d'injection d'un cosolvant sous la forme d'une pompe haute pression (217) alimentée par un réservoir de cosolvant (218), qui permet l'apport progressif d'une quantité connue de cosolvant dans le fluide comprimé, par l'intermédiaire d'une canalisation (219) reliée à la canalisation d'alimentation en fluide de l'extracteur (21), en amont de l'échangeur (216) et en aval de la pompe de compression (214).

Il serait aussi possible de prévoir l'injection de cosolvant en tout autre point de l'installation, par exemple directement dans l'enceinte sous pression.

C'est donc le mélange formé par le fluide comprimé et le cosolvant qui est amené à la température de travail par l'intermédiaire de l'échangeur (216).

Selon l'invention, le fluide ou, éventuellement, le mélange fluide et cosolvant entre en contact avec les pièces et les nettoie dans l'enceinte de l'extracteur (21), tandis que ce même fluide est projeté à grande vitesse sur les pièces. On extrait ainsi les composés contaminants polluants indésirables.

Selon la taille des pièces à traiter, une ou plusieurs pièces seront traitées simultanément.

A l'entrée de l'autoclave d'extraction (21), le fluide supercritique sera, par exemple, une solution homogène de fluide, tel que du CO₂ seul ou du CO₂ avec cosolvant.

Le courant de fluide tel que du CO₂, dans lequel sont solubilisés les composés polluants, contaminants, extraits éliminés des pièces est ensuite envoyé, de préférence, par le même arbre creux ayant servi à l'alimentation, ou par un orifice se trouvant à côté sur la même face ou placé à l'opposé sur la porte permettant l'ouverture de l'autoclave pour le chargement - déchargement des pièces, vers des moyens de séparation reliés à l'extracteur ou autoclave (21) et comprenant, par exemple, trois séparateurs de type cyclone (220, 221, 222) reliés en série, chacun d'entre eux étant précédé d'une vanne de détente automatique (23, 24, 25).

Trois séparateurs de type cyclone (220, 221, 222) ont été représentés sur la figure 2, mais il est bien évident que le nombre, le type et la succession des séparateurs peuvent varier.

La détente à laquelle est soumis le fluide s'opère à température constante.

Dans chacun des séparateurs, se produit une séparation ou démixtion, d'une part, des composés organiques extraits qui sont sous forme de liquide et, d'autre part, d'un gaz, par exemple, du CO₂.

Les composés extraits des pièces sont soutirés (226, 227, 228), par exemple, à la base des séparateurs, et récupérés, puis éventuellement soumis à de nouvelles opérations de séparation, d'extraction ou de purification, par exemple, centrifugation, décantation ou extraction liquide/liquide, ou détruits.

Le gaz issu de la séparation, tel que du CO₂ est épuré, puis envoyé dans les moyens de recyclage du fluide, qui comprennent, essentiellement, une canalisation (26) et un échangeur « froid » (229) ou liquéfacteur, par exemple, sous la forme d'une enceinte thermostatée, pour être dirigé vers la réserve liquide (29) à basse température, maintenue par l'intermédiaire d'un bain réfrigérant qui refroidit et liquéfie le fluide (211, 212), tel que le CO₂.

Les moyens d'épuration (230) ont été représentés sur la figure 2 par une colonne à reflux ou une colonne à charbon actif (230) placée sur les moyens de recyclage du fluide.

Il est à noter que, éventuellement, on peut faire recirculer en permanence, lors du nettoyage, le fluide dense sous pression, grâce à une pompe de recirculation (231).

En continu, durant toute l'opération de nettoyage, les particules insolubles sont piégées sur le filtre à l'intérieur de l'autoclave (non représenté). Les particules piégées sur le filtre, sont généralement récupérées à la fin de l'opération de nettoyage, lors de l'ouverture de l'autoclave et éliminées comme déchet solide ou récupérées dans le but d'un recyclage.

Le dispositif peut comprendre, en outre, des moyens pour introduire un autre fluide d'enthalpie plus faible que le fluide dense sous pression, à l'intérieur de l'enceinte sous pression, et y remplacer tout ou partie de celui-ci lors d'une étape finale de détente.

L'introduction du fluide d'enthalpie plus faible et chimiquement inerte se fait par le haut ou par le bas de l'autoclave selon les densités respectives du fluide d'enthalpie plus faible et chimiquement inerte et du fluide dense sous pression à éliminer.

Enfin, l'installation comprend des moyens de régulation (non représentés), notamment de la pression, dans les différentes parties du procédé, qui comprennent une chaîne de régulation composée de capteurs de pression, de régulateurs et de vannes à aiguille pilotées pneumatiquement.

Par exemple, au cours de l'étape finale de détente avec introduction éventuelle d'un fluide de remplacement d'enthalpie plus faible, une régulation pourra s'opérer entre la température de la paroi (à l'aide d'une sonde) et le pourcentage d'ouverture de la vanne de détente.

Le procédé est, selon l'invention, mis en oeuvre dans l'installation de la figure 2, selon une succession d'étapes, qui est généralement la suivante :
- disposer les pièces dans le panier et sur leurs supports ;
- mise en pression et température de travail ;
- mise en rotation ;
- mise en circulation optionnelle du fluide, tel que le CO₂ ;
- mise en débit de renouvellement du fluide, tel que le CO₂ ;
- détente/séparation, recyclage ;
- décompression et récupération des pièces.

L'invention va maintenant être décrite en référence aux exemples suivants, donnés à titre illustratif et non limitatif.

### Exemples

On a réalisé le traitement ou nettoyage d'échantillons, constitués de pièces et/ou éprouvettes métalliques de forme complexe, par le procédé de l'invention, en utilisant une installation analogue à celle de la figure 1, le fluide étant du CO₂ dense, sous pression.

Plus précisément, cette installation comprend :
- une réserve de CO₂ sous la forme d'une sphère d'environ 300 kg, une telle sphère est disponible dans le commerce ;
- un liquéfacteur sous la forme d'une enceinte en acier d'environ 2 litres et thermostatée à basse température, par l'intermédiaire d'un bain réfrigérant ;
- une pompe de compression de 0 à 300 bars et d'un débit maximum de 100 kg/h ;
- un échangeur supercritique sous la forme d'une double enveloppe thermostatée ;
- un extracteur spécifique, sous la forme d'un autoclave à panier tournant d'un volume de 10 litres et d'une pression maximale de 300 bars, doté d'une double enveloppe, d'un dispositif de buses pour l'aspersion et d'un système de filtre métallique permettant de piéger notamment les particules solides et les fractions huileuses non solubilisées par le CO₂ solvant ;
- de trois séparateurs de type cyclone et dotés de vannes de détente automatiques.

Les échantillons à nettoyer sont des éprouvettes et/ou pièces de formes complexes en aluminium, préalablement contaminées par diverses huiles utilisées dans le travail des métaux, telles qu'une huile d'usinage hydrosoluble, une huile de coupe, une huile de teinture comme respectivement les huiles disponibles dans le commerce sous les noms de Cimstar 560^{®}, Mobil Mobilube^{®}, Drawsol 2345 N^{®}.

### Exemple 1

Dans cet exemple, on montre l'efficacité du nettoyage induit par l'utilisation conjointe de CO₂ comme solvant et des effets mécaniques provoqués par le passage dudit CO₂ au travers de restricteurs, tels que des buses. L'expérimentation est réalisée sur des éprouvettes en aluminium rectangulaires (50 x 65 cm), préalablement tarées et dont une face est enduite d'un contaminant, qui est une huile d'usinage hydrosoluble à 20 % dans l'eau.

L'éprouvette est placée à plus de 5 cm de la sortie de la buse. La masse surfacique de contaminant est déterminée par pesée avant et après nettoyage par CO₂. L'efficacité du nettoyage en pourcentage est obtenue par la formule suivante : $Efficacité % = \left(1-\frac{masse surfacique de contaminant après nettoyage}{masse surfacique de contaminant avant nettoyage}\right) \times 100$

A des fins de comparaison, on réalise également le nettoyage d'une éprouvette contaminée dans les mêmes conditions par simple contact entre celle-ci et du CO₂, exemple indiqué : par trempage dans le tableau 1.

Le tableau 1 présente cette comparaison, avec la nature du contaminant, la contamination surfacique et les conditions opératoires.

**Tableau 1**

| Comparaison des efficacités de nettoyage par CO₂ supercritique par trempage et par projection au travers d'une buse, sur une huile d'usinage à 20 % | | |
|---|---|---|
| Nettoyage | CO₂ supercritique par trempage | CO₂ supercritique par jet |
| Contaminant | Huile d'usinage à 20 % | Huile d'usinage à 20 % |
| Contamination surfacique avant nettoyage en µg/cm² | 121 | 70 |
| Conditions opératoires | 300 bars, 44°C, 2 h | 100 bars, 40°C, 1 h |
| Contamination surfacique après nettoyage en µg/cm² | 17 | ≤ 1 |
| Efficacité de nettoyage | 86 % | 100 % |

Cet exemple montre une amélioration de l'efficacité de nettoyage induite par les effets mécaniques apportés par l'utilisation de CO₂ pulvérisé à grande vitesse.

Outre, le niveau très supérieur de nettoyage atteint, on peut également constater que le temps de traitement et la pression de travail sont significativement réduits, à savoir 1 heure au lieu de 2 heures et 100 bars au lieu de 300 bars.

### Exemple 2

Dans cet exemple, on modifie la nature du contaminant, qui est dans ce cas une huile minérale de coupe relativement visqueuse.

Le mode opératoire de l'expérimentation est le même que dans l'exemple 1. A des fins de comparaison, on réalise le nettoyage par simple contact, trempage, d'éprouvettes identiques, enduites du contaminant.

**Tableau 2**

| Comparaison des efficacités de nettoyage par CO₂ supercritique par trempage et par projection au travers d'une buse sur une huile minérale de coupe | | |
|---|---|---|
| Nettoyage | CO₂ supercritique par trempage | CO₂ supercritique par jet |
| Contaminant | Huile minérale de coupe | Huile minérale de coupe |
| Contamination surfacique avant nettoyage en µg/cm² | 280 | 190 |
| Conditions opératoires | 100.bars, 40°C, 1 h | 100 bars, 41°C, 1/2 h |
| Contamination surfacique après nettoyage en µg/cm² | ≤ 1 | ≤ 1 |
| Efficacité de nettoyage | 100 % | 100 % |

Dans cet exemple, l'apport d'énergie mécanique par l'intermédiaire de jets montre qu'il est possible de maintenir de très bonnes performances de nettoyage, tout en diminuant d'un facteur 2, le temps de traitement. Ainsi, pour un contaminant de ce type, a posteriori facile à nettoyer, le gain, induit par l'invention, se fera sur la quantité de solvant et est donc d'ordre énergétique.

### Exemple 3

Dans cet exemple, le mode opératoire étant identique aux exemples précédents, on modifie de nouveau la nature du contaminant. Celui-ci est cette fois constitué d'un fluide de viscosité importante, utilisé lors d'opérations de teinture (encrage) sur des métaux (« drawing oil »). Ce fluide présente la particularité d'être difficile à nettoyer, y compris par les procédés classiques aux solvants et aux produits lessiviels. A des fins de comparaison, on réalise également le nettoyage par simple contact, trempage, d'éprouvettes identiques enduites du même contaminant. Le tableau 3 indique les conditions et les résultats de cette comparaison.

**Tableau 3**

| Comparaison des efficacités de nettoyage par CO₂ supercritique par trempage et par projection au travers d'une buse sur une huile de teinture | | |
|---|---|---|
| Nettoyage | CO₂ supercritique par trempage | CO₂ supercritique par jet |
| Contaminant | Huile de teinture | Huile de teinture |
| Contamination surfacique avant nettoyage en µg/cm² | 870 | 540 |
| Conditions opératoires 1 | 200 bars, 44°C, 1 h | 100 bars, 43°C, 1/2 h |
| Contamination surfacique après nettoyage en µg/cm² | 115 | 43 |
| Efficacité de nettoyage | 87 % | 92 % |
| Nettoyage | CO₂ supercritique par trempage | CO₂ supercritique par jet |
| Contaminant | Huile de teinture | Huile de teinture |
| Contamination surfacique avant nettoyage en µg/cm² | 850 | 510 |
| Conditions opératoires 2 | 300 bars, 77°C, 1 h | 100 bars, 43°C, 1 h |
| Contamination surfacique après nettoyage en µg/cm² | 36 | 10 |
| Efficacité de nettoyage | 96 % | 98 % |

Cet exemple montre, d'une part, que pour un contaminant plus difficile à nettoyer, il est nécessaire d'augmenter la température et la pression pour accroître le pouvoir solvant du CO₂. Ainsi, pour des contaminations surfaciques équivalentes, on améliore l'efficacité de nettoyage de 87 à 96 %, en augmentant le couple pression/température de 200 bars, 44°C (conditions 1) à 300 bars, 77°C (conditions 2), ce qui constitue une élévation de la demande énergétique assez importante.

A l'aide des buses (CO₂ supercritique par jet), on constate que le CO₂ pulvérisé accroît l'efficacité de 87 à 92 %, dans les conditions 1, et de 96 à 98 %, dans les conditions 2, sans devoir augmenter l'apport énergétique, bien au contraire.

Les exemples 4 et 5 suivants concernent le nettoyage de pièces réelles.

### Exemple 4 (Référence)

Cet exemple consiste à enduire de contaminants des pièces réelles en aluminium et de formes complexes comprenant plusieurs faces, ainsi qu'un ou plusieurs orifices de perçages. La taille globale de ces pièces ne dépasse pas 10 cm de longueur et 6 cm de hauteur.

Ces pièces sont contaminées, selon une procédure précise de trempage et d'égouttage ; procédure précise qui a consisté en un trempage intégral de la pièce dans un récipient contenant le contaminant étudié, suivi d'un égouttage de la pièce ainsi contaminée selon un temps précis de quelques heures à quelques jours, selon la viscosité du contaminant étudié et élimination de l'excès par du papier absorbant, de manière à obtenir un film le plus homogène possible sur la totalité des faces de la pièce. Cette procédure a été mise en oeuvre de manière à garantir le niveau de contamination le plus comparable possible entre les différents échantillons testés et afin de permettre une bonne répétabilité.

Dans cet exemple de référence, on procède donc au nettoyage d'une seule pièce par trempage simple dans du CO₂ et, on répète plusieurs fois l'opération pour vérifier que le procédé peut être reproduit sans problème.

Comme pour les exemples précédents, l'évaluation de l'efficacité est réalisée par pesée de la tare et du contaminant avant et après nettoyage et l'efficacité est déterminée par la formule donnée plus haut. Dans ce cas, on utilise, dans cette formule, la masse globale de contaminant et non pas la masse surfacique, comme dans les exemples précédents, la surface d'une pièce réelle étant difficile à obtenir de façon précise.

Dans cet exemple, les contaminants choisis sont ceux des exemples précédents : l'huile d'usinage hydrosoluble à 20 % dans l'eau (de l'exemple 1), l'huile de coupe (de l'exemple 2) et l'huile de teinture/encrage (de l'exemple 3).

Cet exemple 4 constitue la référence d'une opération de nettoyage par CO₂ supercritique, sans aucun effet mécanique et basée sur l'unique pouvoir de dissolution, vis-à-vis des contaminants étudiés et indiqués dans le tableau 4 suivant.

Pour chacun des contaminants, les essais ont été réalisés sur trois pièces.

**Tableau 4**

| Conditions de nettoyage et efficacités obtenues sur pièces réelles contaminées par trois contaminants différents et traitées par simple trempage de CO₂ supercritique | | | | |
|---|---|---|---|---|
| Nature du contaminant | Masse globale de contaminant en mg | Traitement CO₂ | Masse globale de contaminant résiduelle en mg | Efficacité |
| Huile d'usinage hydrosoluble | 18 | 300 bars, 40°C, 2 h | 4 | 78 % |
| Huile de coupe | 33 | 100 bars, 40°C, 1 h | 2 | 94 % |
| Huile de teinture | 251 | 300 bars, 80°C, 2 h | 24 | 90 % |

On constate, tout d'abord, que le traitement de pièces réelles rend moins efficace le nettoyage. Que ce soit pour une huile de lubrification considérée comme facile à nettoyer ou pour une huile de teinture jugée difficile à nettoyer, l'ensemble des performances sont globalement à la baisse (en termes de % d'efficacité) par rapport aux essais réalisés sur des éprouvettes de formes simples (comme dans les exemples 1 à 3).

La complexité des formes des pièces induit des efficacités moyennes à médiocres, en baisse par rapport aux exemples précédents, qui se traduisent, en conséquence, par un allongement du temps de traitement, donc une quantité de solvant accrue.

### Exemple 5

Cet exemple consiste à traiter des pièces de formes complexes contaminées par différentes huiles identiques à l'exemple 4. Dans ce cas, les pièces, au nombre de 15 par essai, sont traitées dans l'autoclave tournant, mais non doté du dispositif de jets et du filtre anti-redéposition, c'est-à-dire que les pièces sont soumises à une agitation due au seul mouvement rotatif du panier ou tambour.

Le tableau 5 indique les contaminants, leurs masses, les conditions de traitement et les efficacités obtenues.

**Tableau 5**

| Résultats de nettoyage sur pièces réelles contaminées et nettoyées au CO₂ supercritique en autoclave tournant | | | | | |
|---|---|---|---|---|---|
| Nature du contaminant | Masse de contaminant Avant nettoyage | Conditions de traitement | | Masse de contaminant après nettoyage | Efficacités En % |
| | Masse par pièces en mg | Conditions opératoires du CO₂ | Temps de traitement et vitesse de rotation | Masse par pièces en mg | |
| Huile d'usinage hydrosoluble | 23 ± 2 | 300 bars, 40°C, 80 kg/h | 60 min., 45 tpm⁽¹⁾ | 4,3 ± 0,1 | 81 ± 2 (n = 15) |
| Huile de coupe | 82 ± 8 | 100 bars, 40°C, 90 kg/h | 30 min., 45 tpm | 0,8 ± 0,3 | 99 ± 1 (n = 15) |
| Huile de teinture | 101 ± 5 | 300 bars, 80°C, 80 kg/h | 70 min., 45 tpm | 5,6 ± 0,1 | 94 ± 2 (n = 15) |

| | | | | | |
|---|---|---|---|---|---|
| ⁽¹⁾ - tpm : tours par minute. | | | | | |

On constate que l'agitation due au mouvement rotatif seul induit une amélioration très significative des performances de nettoyage par CO₂. Ainsi, pour l'huile d'usinage hydrosoluble à 20 % dans l'eau, l'efficacité de nettoyage atteint près de 80 % en 1 h, ce qui est sensiblement voisin des 78 % obtenus en 2 h et en l'absence d'agitation dans l'exemple 4 de référence.

Pour l'huile de coupe, l'efficacité reste optimale à 100 %, avec un net gain sur le temps de traitement, qui passe de 1 h, pour l'exemple 4, à ½ h, pour l'exemple 5.

Dans ces deux cas, le gain s'avère essentiellement d'ordre énergétique, grâce à une diminution de temps de traitement, donc du taux de solvant CO₂.

Dans le cas de l'huile de teinture, l'efficacité atteint 94 %, avec une agitation, en environ 1 h, contre 90 % d'efficacité en 2 h de traitement (pour l'exemple 4 de référence). On améliore donc, dans ce cas, l'efficacité tout en diminuant le temps de traitement.

### Exemple 6

Dans cet exemple, on traite les pièces réelles dans des conditions équivalentes à celles de l'exemple 5.

Mais, dans cet exemple, conforme à l'invention, une rampe de buses, permettant de projeter du CO₂, à très grande vitesse, a été mise en oeuvre, ainsi qu'un filtre métallique ajouré et doté de papier absorbant, le tout pour permettre de piéger les particules non solubles du contaminant détachées de la surface des pièces par le jet de CO₂ et le mouvement rotatif du panier.

Le tableau 6 indique toutes les conditions, ainsi que les efficacités obtenues.

**Tableau 6**

| Résultats de nettoyage sur pièces réelles contaminées et nettoyées avec jet de CO₂ supercritique et filtre anti-redéposition en autoclave tournant | | | | | | | |
|---|---|---|---|---|---|---|---|
| Nature du contaminant | Masse par pièces de contaminant avant nettoyage en mg | Conditions de nettoyage par CO₂ dans l'autoclave tournant | | | | Masse par pièces de contaminant après nettoyage en mg | Efficacit en % |
| | | Temps | Press/ temps/ débit du CO₂ | Vitesse d'agitation | Buses | | |
| Huile d'usinage hydrosoluble | 68 ± 17 (n = 14) | 30 min. | 100 bars, 39°C, 80 kg/h | 45 tpm | oui | 2 ± 1 | 97 ± 1 |
| Huile de coupe | 121 ± 30 (n = 15) | 15 min. | 100 bars, 41°C, 90 kg/h | - | non | 1 ± 1 | 99 ± 1 |
| Huile de teinture | 141 ± 28 (n = 15) | 75 min. | 100 bars, 40°C, 80 kg/h | 45 tpm | oui | 8 ± 1 | 94 ± 1 |

Cet exemple, conforme à l'invention, montre que pour l'huile d'usinage hydrosoluble, la mise en oeuvre de buses et d'un filtre retenant la fraction insoluble dans le CO₂ permet d'obtenir une efficacité très proche de 100 % pour un temps de traitement ne dépassant pas ½ h. Dans ce cas, un gain est obtenu conjointement sur l'efficacité et le temps de traitement, mais également sur la pression de travail où l'on passe de 300 bars (exemple 5) à 100 bars.

Dans le cas de l'huile de coupe, il n'a pas été nécessaire de mettre en oeuvre les effets de jets. Ce contaminant, jugé facile à nettoyer, a pu être éliminé par agitation simple. En revanche, on mesure l'effet du filtre anti-redéposition, au travers de cet exemple, car on maintien une efficacité optimale de 100 % avec des conditions équivalentes, mais pour un temps de traitement de 15 minutes contre 30 minutes, dans l'exemple 5, sans filtre. Il semble que l'effet du filtre permette de retenir, avec une efficacité avérée, la contamination éliminée par solubilisation et par le mouvement rotatif du tambour.

En ce qui concerne l'huile de teinture, l'efficacité de nettoyage est maintenue à 94 %, avec un temps de traitement équivalent et voisin de 70/75 minutes. Par contre, les conditions de traitement par CO₂ s'avèrent significativement différentes. En effet, ces conditions évoluent de 300 bars, 80°C, pour l'exemple 5, à 100 bars, 40°C, dans cet exemple, avec buses et filtre, ce qui constitue un gain énergétique considérable.

### Exemple 7

Dans cet exemple, on montre le gain sur la durée de la détente, décompression finale obtenue en remplaçant lors de celle-ci, tout ou une partie du fluide initial (CO₂) par un fluide d'enthalpie plus faible (azote). A partir d'un autoclave pressurisé à environ 230/250 bars et entre 40 et 60°C en CO₂ supercritique, on réalise une détente rapide jusqu'à la pression atmosphérique.

Dans les mêmes conditions, on réalise une dépressurisation du CO₂ de 230/250 bars jusqu'à environ 100/135 bars, puis on réalise une introduction d'azote pour chasser le CO₂ encore présent pendant des temps variant de 2 à 5 minutes, suivi d'une détente jusqu'à pression atmosphérique.

La température est suivie à l'aide d'un thermocouple placé à l'intérieur de l'enceinte.

Les conditions et les résultats de cette comparaison sont regroupées dans le tableau 7.

**Tableau 7**

| Essai de comparaison de détente avec CO₂ seul et avec CO₂ + N₂ | | | | | | | | |
|---|---|---|---|---|---|---|---|---|
| Essais | Gaz | Pression initiale : PI | Pression atmosphérique : PA | Temperature initiale à PI | Température finale à PA | Température de l'autoclave | Temps de détente | Remarques |
| 1 | CO₂ | 240 bars | 1 bar | 43°C | -50°C | 40°C | 8'15'' | Carboglace |
| 2 | CO₂ + N₂ | 241→124 bars 125 bars | Idem Idem | 43°C 36°C à 125 bars | 36°C à 125 bars 17°C | 40°C | 1'30'' 8' | Introduction d'N₂ : 2' à 124 bars, 30°C |
| 3 | CO₂ + N₂ | 234→142 bars 135 bars | Idem Idem | 42°C 34°C à 135 bars | 10°C à 135 bars 2°C | 40°C | 2' 6' | Introduction d'N₂ : 2' à 135 bars, 30°C |

L'essai n°1 montre que lors d'une détente jugée rapide de 8'15'', la température finale à la décompression atteint -50°C, avec formation de carboglace, pour un fluide pressurisé à 240 bars et 43°C.

Dans les mêmes conditions, l'essai n°2, avec introduction d'azote, pendant 2', montre que l'on obtient une température finale du fluide dans l'autoclave de 17°C pour un temps total de dépressurisation de 11'30. La différence obtenue entre les deux essais est de +67°C pour seulement 4'15'' de plus de temps de détente.

L'essai n° 3, comparable aux essais n°1 et n°2, montre qu'en diminuant le temps de détente de 11'30 à 10', la température finale de l'enceinte reste positive, à 2°C.

### Exemple 8

Dans cet exemple, on montre l'effet obtenu par le couplage d'ultrasons (200 X_{eff}, de 40 à 100 kHz) dans du CO₂ pressurisé à 20°C, 100 bars, 40°C, 100 et 300 bars avec ou sans cosolvant sur des feuilles d'aluminium placées dans un autoclave et une distance de quelques cm (5 à 25 cm) de la sonotrode située longitudinalement à la base de cette enceinte cylindrique.

On réalise pour chaque essai une photographie de la feuille d'aluminium, afin d'en apprécier l'état.

Le tableau 8, qui suit, donne les conditions opératoires des divers essais réalisés.

**Tableau 8**

| Essais | Conditions opératoires : CO₂ dense sous pression | Etat du fluide | Ajout d'un cosolvant | Temps | Remarques |
|---|---|---|---|---|---|
| 8 - 1 | 20°C ; 100 bars | liquide | non | 15 min. | ondes sonores audibles |
| 8 - 2 | 20°C ; 100 bars | liquide | oui | idem | ondes sonores fortement audibles |
| 8 - 3 | 40°C ; 100 bars | supercritique | non | idem | ondes sonores peu audibles |
| 8 - 4 | 20°C ; 100 bars | supercritique | oui | idem | ondes sonores fortement audibles |
| 8 - 5 | 40°C ; 300 bars | supercritique | non | idem | ondes sonores peu audibles |
| 8 - 6 | 40°C ; 300 bars | supercritique | oui | idem | ondes sonores fortement audibles |

Les photographies de la feuille d'aluminium, réalisées lors des divers essais, indiqués dans le tableau n° 8, montrent qu'il existe un effet significatif des ultrasons sur la feuille d'aluminium, en présence de CO₂ liquide (essai 8 - 1).

Cela se traduit par un criblage et un trou de quelques millimètres de diamètre dans l'échantillon d'aluminium. Ce test, couramment utilisé par les expérimentateurs du domaine des ultrasons, traduit, d'une part, l'existence d'une propagation de l'onde de la sonotrode jusqu'à l'échantillon et, d'autre part, la création d'une cavitation par la création de bulles qui implosent au voisinage de l'échantillon, créant ainsi une altération de la surface, visualisée par les photos.

Lors de l'essai 8 - 2, effectué dans les mêmes conditions que l'essai 8 - 1, mais en présence de cosolvant, on constate que le criblage de l'échantillon est plus important et se traduit par l'apparition d'un trou dans la feuille d'aluminium de plusieurs centimètres de diamètre (4 cm). Dans ce cas, le phénomène est confirmé par une augmentation très importante du niveau sonore audible pendant l'essai. Ceci prouve que la présence du cosolvant dans le CO₂ dense sous pression révèle le phénomène ultrasonore en l'amplifiant.

Lors des essais 8 - 3 et 8 - 5, la feuille est très faiblement criblée lorsqu'on agit en présence de CO₂, seul, à l'état supercritique. Les effets des ultrasons apparaissent qualitativement plus faibles que ceux constatés en CO₂ liquide, seul. Ceci traduit bien le fait que la cavitation est plus difficile à obtenir lorsque le CO₂ est supercritique.

Les essais 8 - 4 et 8 - 6, respectivement identiques aux essais 8 - 3 et 8 - 5, mais réalisés en présence d'un cosolvant montre que les feuilles d'aluminium sont plus fortement criblées avec l'apparition de trous de quelques centimètres de diamètre (de 1 à 1,5 cm), ainsi qu'un niveau sonore très important à l'extérieur de l'enceinte sous pression, témoignage tangible d'un phénomène de propagation et/ou de cavitation accrue. Ceci démontre que c'est la présence du cosolvant qui agit comme un révélateur et un amplificateur des phénomènes ultrasonores dans le CO₂ supercritique.

On constate enfin que le criblage est plus important avec du CO₂ liquide avec cosolvant, comparé aux autres essais en supercritique.

Les observations réalisées dans cet exemple montrent que le cosolvant, mis en présence d'un fluide dense sous pression et d'un générateur d'ondes sonores, permet, de manière inattendue, la révélation et l'amplification des phénomènes de propagation d'ondes sonores et de cavitation.

## Revendications

1. Procédé de nettoyage de pièces contaminées par mise en contact avec un fluide dense sous pression, dans lequel :
- les pièces à nettoyer sont placées dans un tambour ou panier à l'intérieur d'une enceinte sous pression contenant le fluide dense sous pression, ledit tambour ou panier étant mis en mouvement par un arbre en prise directe avec des moyens d'entraînement situés à l'extérieur de l'enceinte ;
le procédé étant **caractérisé en ce que** :
- les pièces sont soumises, en outre, simultanément, à l'action d'un jet à grande vitesse du fluide dense ; et
- les particules solides et/ou liquides insolubles dans le fluide dense, essentiellement générées par le nettoyage, sont simultanément séparées en continu du fluide dense par des moyens de séparation prévus à l'intérieur de l'enceinte.

2. Procédé selon la revendication 1, dans lequel le tambour ou panier est animé d'un mouvement de rotation.

3. Procédé selon la revendication 2, dans lequel le sens de rotation est périodiquement inversé.

4. Procédé selon la revendication 1, dans lequel le tambour ou panier est animé d'un mouvement pendulaire.

5. Procédé selon la revendication 1, dans lequel la vitesse du jet de fluide est de 1 à 500 m/sec.

6. Procédé selon la revendication 1, dans lequel le fluide dense sous pression est à une température de 15 à 80°C et à une pression de 100 à 300 bars.

7. Procédé selon la revendication 1, dans lequel ledit fluide dense sous pression est à l'état liquide et/ou supercritique.

8. Procédé selon la revendication 1, dans lequel ledit fluide dense sous pression est à l'état supercritique.

9. Procédé selon l'une quelconque des revendications 1 à 8, dans lequel on effectue des cycles de compression/décompression.

10. Procédé selon la revendication 9, dans lequel lesdits cycles de compression/décompression sont réalisés avec une amplitude de variation de pression de 10 à 100 bars et des intervalles de temps de 10 secondes à 10 minutes.

11. Procédé selon la revendication 1, dans lequel ledit fluide est choisi parmi le dioxyde de carbone ; l'hexafluorure de soufre ; l'oxyde nitreux ; le protoxyde d'azote ; les alcanes légers ayant, par exemple, de 1 à 5 atomes de carbone, tels que le méthane, le propane, le butane, l'isobutane et le pentane; les alcènes, comme l'éthylène et le propylène ; et certains liquides organiques, comme le méthanol et l'éthanol.

12. Procédé selon l'une quelconque des revendications 1 à 11, dans lequel un cosolvant est ajouté au fluide dense sous pression.

13. Procédé selon la revendication 12, dans lequel ledit cosolvant est choisi parmi l'eau ; les solutions aqueuses; les alcools, par exemple, les alcools aliphatiques de 1 à 5 atomes de carbone, tels que l'éthanol, le méthanol, le butanol ; les cétones ; les hydrofluoroéthers ; les terpènes ; les cyclohexanes et leurs mélanges.

14. Procédé selon la revendication 13, dans lequel lesdites solutions aqueuses sont des solutions de détergents comme les tensioactifs anioniques et/ou cationiques ; des solutions d'agents complexants, d'agents chélatants ; des solutions tampons, par exemple de phosphate et/ou hydrogénophosphate, etc. ; des solutions d'antioxydants, telles que l'acide ascorbique.

15. Procédé selon l'une quelconque des revendications 12 à 14, dans lequel ledit cosolvant est ajouté au fluide dense, sous pression, à raison de 0,01 à 10 % en poids.

16. Procédé selon l'une quelconque des revendications 12 à 15, dans lequel le fluide dense, sous pression, se trouvant dans l'enceinte sous pression, est, en outre, soumis à l'action d'ondes ultrasonores.

17. Procédé selon la revendication 16, dans lequel la fréquence desdites ondes ultrasonores varie de 20 kHz à 100 MHz.

18. Procédé selon la revendication 17, dans lequel lesdites ondes ultrasonores sont des ultrasons d'une fréquence de 20 à 1 000 kHz ou des mégasons d'une fréquence de 1 à 100 MHz.

19. Procédé selon l'une quelconque des revendications 16 à 18, dans lequel le fluide est soumis à l'action des ondes ultrasonores, pendant une durée de 1 à 60 minutes.

20. Procédé selon l'une quelconque des revendications 13 à 19, dans lequel le fluide dense, sous pression est le CO₂, et le cosolvant est de l'eau ou une solution aqueuse.

21. Procédé selon l'une quelconque des revendications 1 à 20, dans lequel, suite au nettoyage par le fluide dense sous pression, le fluide et les extraits sont séparés par une ou plusieurs étapes de séparation physico-chimique et le fluide sous forme gazeuse est recyclé.

22. Procédé selon la revendication 21, dans lequel, avant son recyclage, le fluide gazeux est purifié par une ou plusieurs étape(s) d'adsorption et/ou liquéfaction et/ou (re)distillation.

23. Procédé selon l'une quelconque des revendications 1 à 22, dans lequel, au terme du nettoyage, on procède à une étape finale de détente de l'enceinte sous pression dans laquelle se trouvent les pièces nettoyées, et au cours de cette détente, on remplace tout ou partie du fluide dense sous pression par un autre fluide d'enthalpie plus faible et chimiquement inerte.

24. Procédé selon la revendication 23, dans lequel le fluide dense sous pression est le CO₂ et l'autre fluide d'enthalpie plus faible est choisi parmi l'azote, l'hélium, le néon et l'air sec.

25. Dispositif de nettoyage de pièces contaminées, par un fluide dense sous pression, comprenant:
- une enceinte fermée sous pression (1) ;
- un tambour ou panier (3) placé à l'intérieur de l'enceinte fermée et recevant les pièces à nettoyer, ledit tambour ou panier étant mis en mouvement par un arbre (4) en prise directe avec des moyens d'entraînement (11) situés à l'extérieur de l'enceinte (1) ;
le dispositif étant **caractérisé par** :
- des moyens (12, 13) pour soumettre les pièces à l'action d'un jet (14) à grande vitesse du fluide dense ; et
- des moyens (15) pour séparer en continu dans l'enceinte fermée les particules solides et/ou liquides insolubles dans le fluide, du fluide dense sous pression.

26. Dispositif selon la revendication 25, dans lequel l'enceinte fermée (1) a la forme d'un cylindre droit, dont l'axe principal et les génératrices sont horizontaux.

27. Dispositif selon la revendication 26, dans lequel une des bases circulaires du cylindre, de préférence opposée aux moyens d'entraînement (11) forme une porte de chargement-déchargement (2).

28. Dispositif selon la revendication 25, dans lequel le tambour ou panier (3) est animé d'un mouvement de rotation.

29. Dispositif selon la revendication 28, dans lequel le tambour ou panier (3) a la forme d'un cylindre droit horizontal dont l'axe principal de rotation se confond avec l'axe principal de l'enceinte fermée.

30. Dispositif selon la revendication 29, dans lequel l'arbre (4) mettant en mouvement le panier ou tambour autour de son axe horizontal est situé dans le prolongement de l'axe horizontal du panier ou tambour et est fixé à la base circulaire (5) du panier ou tambour du côté opposé à la porte chargement-déchargement de l'enceinte.

31. Dispositif selon la revendication 30, dans lequel l'arbre traverse la base circulaire (6) de l'enceinte fermée opposée à la porte (2) de chargement-déchargement de l'enceinte, l'étanchéité à la traversée de la paroi de l'enceinte étant assurée par un joint tournant (7) étanche à la pression.

32. Dispositif selon l'une quelconque des revendications 25 à 31, dans lequel l'arbre (4) mettant en mouvement le tambour ou panier tournant est un arbre creux assurant l'alimentation (8) de l'enceinte en fluide dense sous pression, ainsi que son évacuation (9).

33. Dispositif selon l'une quelconque des revendications 25 à 32, dans lequel les moyens pour soumettre les pièces à l'action d'un jet à grande vitesse du fluide dense sont constitués par une ou plusieurs buse(s) (13) ou ajutage(s) d'aspersion de fluide à grande vitesse fixe(s) ou mobile(s), éventuellement placé(s) sur un ou plusieurs support(s) fixe(s) et/ou mobile(s) (12).

34. Dispositif selon la revendication 33, dans lequel chaque buse génère un ou plusieurs jet(s) (14) de forme conique ou plate.

35. Dispositif selon l'une quelconque des revendications 25 à 34, dans lequel les moyens de séparation (15) sont constitués par des moyens de filtration, éventuellement combinés avec des moyens d'absorption.

36. Dispositif selon la revendication 35, dans lequel les moyens de filtration (15) sont constitués par un filtre demi cylindrique ajouré.

37. Dispositif selon l'une quelconque des revendications 25 à 36, dans lequel l'enceinte fermée (1) est également animée d'un mouvement, par exemple, de rotation, de préférence, en étant entraîné par le même arbre ou axe que le panier ou tambour tournant (3).

38. Dispositif selon l'une quelconque des revendications 25 à 37 comprenant, en outre, des moyens pour introduire un autre fluide d'enthalpie plus faible que le fluide dense sous pression, et chimiquement inerte, à l'intérieur de l'enceinte sous pression et y remplacer tout ou partie de celui-ci lors d'une étape finale de détente.

39. Dispositif selon la revendication 38, dans lequel l'introduction du fluide d'enthalpie plus faible et chimiquement inerte se fait par le haut ou par le bas de l'autoclave (1) selon les densités respectives du fluide de remplacement d'enthalpie plus faible et chimiquement inerte et du fluide dense sous pression à éliminer.

40. Dispositif selon l'une quelconque des revendications 25 à 39, comprenant des moyens pour soumettre le fluide dense sous pression se trouvant à l'intérieur de l'enceinte à l'action d'ondes ultrasonores : mégasons ou ultrasons.

41. Dispositif selon la revendication 40, dans lequel lesdits moyens pour soumettre le fluide à l'action d'ondes ultrasonores: mégasons ou ultrasons se présentent sous la forme de une ou plusieurs sonotrodes.

42. Installation de nettoyage comprenant le dispositif selon l'une quelconque des revendications 25 à 41.

43. Installation selon la revendication 42, comprenant des moyens d'injection d'un cosolvant dans le fluide comprimé.

## Claims

1. Method for cleaning contaminated parts by bringing into contact with a pressurised dense fluid, wherein:
- the parts to be cleaned are placed in a drum or basket inside a pressurised chamber containing the pressurised dense fluid, said drum or basket being moved by a shaft engaged directly with actuation means located outside the chamber;
the method being **characterised in that:**
- the parts are also simultaneously subjected to the action of a high-speed jet of the dense fluid; and
- the solid and/or insoluble liquid particles in the dense fluid, essentially generated by the cleaning, are simultaneously continuously separated from the dense fluid by separation means provided inside the chamber.

2. Method according to claim 1, wherein the drum or basket is actuated by a rotational movement.

3. Method according to claim 2, wherein the direction of rotation is periodically inverted.

4. Method according to claim 1, wherein the drum or basket is actuated by a pendular movement.

5. Method according to claim 1, wherein the fluid jet speed is 1 to 500 m/sec.

6. Method according to claim 1, wherein the pressurised dense fluid is at a temperature of 15 to 80°C and at a pressure of 100 to 300 bar.

7. Method according to claim 1, wherein said pressurised dense fluid is in the liquid and/or supercritical state.

8. Method according to claim 1, wherein said pressurised dense fluid is in the supercritical state.

9. Method according to any one of claims 1 to 8, wherein compression/decompression cycles are carried out.

10. Method according to claim 9, wherein said compression/decompression cycles are carried out with a pressure variation amplitude of 10 to 100 bars and time intervals of 10 seconds to 10 minutes.

11. Method according to claim 1, wherein said fluid is selected from carbon dioxide; sulphur hexafluoride; nitrous oxide; nitrous oxide (N₂O); light alkanes having, for example, 1 to 5 carbon atoms, such as methane, propane, butane, isobutane and pentane; alkenes, such as ethylene and propylene; and some organic liquids, such as methanol and ethanol.

12. Method according to any one of claims 1 to 11, wherein a cosolvent is added to the pressurised dense fluid.

13. Method according to claim 12, wherein said cosolvent is selected from water; aqueous solutions; alcohols, for example, aliphatic alcohols having 1 to 5 carbon atoms, such as ethanol, methanol, butanol; ketones; hydrofluoroethers; terpenes; cyclohexanes and mixtures thereof.

14. Method according to claim 13, wherein said aqueous solutions are detergent solutions such as anionic and/or cationic surfactants solutions; solutions of complexing agents, chelating agents; buffer solutions, for example, phosphate and/or hydrogen phosphate solutions, etc.; antioxidant solutions, such as ascorbic acid solutions.

15. Method according to any one of claims 12 to 14, wherein said cosolvent is added to the pressurised dense fluid, in an amount of 0.01 to 10% by weight.

16. Method according to any one of claims 12 to 15, wherein the pressurised dense fluid located in the pressurised chamber is also subjected to the action of ultrasonic waves.

17. Method according to claim 16, wherein the frequency of said ultrasonic waves varies from 20 kHz to 100 MHz.

18. Method according to claim 17, wherein said ultrasonic waves are ultrasound waves having a frequency of 20 to 1000 kHz or megasound waves having a frequency of 1 to 100 MHz.

19. Method according to any one of claims 16 to 18, wherein the fluid is subjected to the action of ultrasonic waves, for a period of 1 to 60 minutes.

20. Method according to any one of claims 13 to 19, wherein the pressurised dense fluid is CO₂, and the cosolvent is water or an aqueous solution.

21. Method according to any one of claims 1 to 20, wherein, following the cleaning by the pressurised dense fluid, the fluid and the extracts are separated by one or more physicochemical separation steps and the fluid under gaseous form is recycled.

22. Method according to claim 21, wherein, before the recycling thereof, the gaseous fluid is purified by one or more adsorption and/or liquefaction and/or (re)distillation steps.

23. Method according to any one of claims 1 to 22, wherein, following the cleaning, a final pressure relief step is performed in the pressurised chamber wherein the cleaned parts are located, and during this pressure relief, all or part of the pressurised dense fluid is replaced by another fluid of lower enthalpy and chemically inert.

24. Method according to claim 23, wherein the pressurised dense fluid is CO₂ and the other fluid of lower enthalpy is selected from nitrogen, helium, neon and dry air.

25. Device for cleaning contaminated parts, by a pressurised dense fluid, comprising:
- a closed pressurised chamber (1);
- a drum or basket (3) placed inside the closed chamber and receiving the parts to be cleaned, said drum or basket being moved by a shaft (4) engaged directly with actuation means (11) located outside the chamber (1);
the device being **characterised by**:
- means (12, 13) to subject the parts to the action of a high-speed jet (14) of the dense fluid; and
- means (15) to continuously separate in the closed chamber the solid and/or insoluble liquid particles in the fluid, from the pressurised dense fluid.

26. Device according to claim 25, wherein the closed chamber (1) has the shape of a straight cylinder, wherein the main axis and the generatrices are horizontal.

27. Device according to claim 26, wherein one of the circular bases of the cylinder, preferentially opposite the actuation means (11), forms a loading/unloading door (2).

28. Device according to claim 25, wherein the drum or basket (3) is actuated by a rotational movement.

29. Device according to claim 28, wherein the drum or basket (3) has the shape of a horizontal straight cylinder wherein the main axis of rotation is merged with the main axis of the closed chamber.

30. Device according to claim 29, wherein the shaft (4) moving the basket or drum around its horizontal axis is located in the prolongation of the horizontal axis of the basket or drum and is secured to the circular base (5) of the basket or drum opposite the loading-unloading door of the chamber.

31. Device according to claim 30, wherein the shaft passes through the circular base (6) of the closed chamber opposite the loading-unloading door (2) of the chamber, the tightness at the passage of the chamber wall being provided by a pressure-tight rotary seal (7).

32. Device according to any one of claims 25 to 31, wherein the shaft (4) moving the drum or basket is a hollow shaft providing the supply (8) of the chamber with pressurised dense fluid, and the evacuation (9) thereof.

33. Device according to any one of claims 25 to 32, wherein the means to subject the parts to the action of a high-speed jet of the dense fluid consist of one or more fixed or mobile high-speed fluid nozzle(s) (13) or spray nozzle(s), optionally placed on one or more fixed and/or mobile support(s) (12).

34. Device according to claim 33, wherein each nozzle generates one or more conical or flat jet(s) (14).

35. Device according to any one of claims 25 to 34, wherein the separation means (15) consist of filtration means, optionally combined with absorption means.

36. Device according to claim 35, wherein the filtration means (15) consist of an openwork semicylindrical filter.

37. Device according to any one of claims 25 to 36, wherein the closed chamber (1) is also actuated by a movement, for example a rotational movement, preferentially, by being actuated by the same shaft or axis as the rotating basket or drum (3).

38. Device according to any one of claims 25 to 37 further comprising means to introduce another fluid of lower enthalpy than the pressurised dense fluid, and chemically inert, inside the pressurised chamber and to replace all or part of said pressurized dense fluid therein in a final pressure relief step.

39. Device according to claim 38, wherein the introduction of the fluid of lower enthalpy and chemically inert is carried out via the top or via the bottom of the autoclave (1) according to the respective specific gravities of the replacement fluid of lower enthalpy and chemically inert and of the pressurised fluid to be removed.

40. Device according to any one of claims 25 to 39, comprising means to subject the pressurised dense fluid located inside the chamber to the action of ultrasonic waves: megasound or ultrasound.

41. Device according to claim 40, wherein said means to subject the fluid to the action of ultrasonic waves: megasound or ultrasound, are in the form of one or more sonotrodes.

42. Cleaning installation comprising the device according to any one of claims 25 to 41.

43. Installation according to claim 42, comprising means for injecting a cosolvent in the compressed fluid.

## Patentansprüche

1. Verfahren zur Reinigung von kontaminierten Teilen durch In-Kontakt-Bringen mit einem dichten Druckfluid, in welchem:
- die zu reinigenden Teile in einer Trommel oder einem Korb platziert werden, die/der sich in einem Druckbehälter befindet, der das dichte Druckfluid enthält, wobei diese Trommel oder dieser Korb durch eine direkt an außerhalb des Behälters befindliche Antriebseinrichtungen angeschlossene Welle in Bewegung versetzt wird,
wobei dieses Verfahren **dadurch gekennzeichnet ist:**
- **dass** die Teile außerdem simultan der Wirkung eines Hochgeschwindigkeitsstrahls des dichten Fluids ausgesetzt werden; und
- **dass** simultan die im Wesentlichen durch die Reinigung erzeugten in dem dichten Fluid unlöslichen festen und/oder flüssigen Partikel durch im Innern des Behälters vorgesehene Trenneinrichtungen kontinuierlich von dem dichten Fluid getrennt werden.

2. Verfahren nach Anspruch 1, in dem die Trommel oder der Korb in eine Rotationsbewegung versetzt wird.

3. Verfahren nach Anspruch 2, in dem die Rotationsrichtung periodisch umgekehrt wird.

4. Verfahren nach Anspruch 1, in dem die Trommel oder der Korb in eine Pendelbewegung versetzt wird.

5. Verfahren nach Anspruch 1, in dem die Geschwindigkeit des Fluidstrahls 1 bis 500 m/s beträgt.

6. Verfahren nach Anspruch 1, in dem das dichte Druckfluid eine Temperatur von 15 bis 80 °C und einen Druck von 100 bis 300 bar aufweist.

7. Verfahren nach Anspruch 1, in dem das genannte dichte Druckfluid sich im flüssigen und/oder überkritischen Zustand befindet.

8. Verfahren nach Anspruch 1, in dem das genannte dichte Druckfluid sich im überkritischen Zustand befindet.

9. Verfahren nach einem der Ansprüche 1 bis 8, in dem man Kompressions/Dekompressionszyklen durchführt.

10. Verfahren nach Anspruch 9, in dem die genannten Kompressions/Dekompressionszyklen mit einer Druckvariationsamplitude von 10 bis 100 bar und Zeitintervallen von 10 Sekunden bis 10 Minuten realisiert werden.

11. Verfahren nach Anspruch 1, in dem das genannte Fluid ausgewählt wird unter Kohlendioxid; Schwefelhexafluorid; Stickoxid; Distickstoffmonoxid; leichten Alkanen mit zum Beispiel 1 bis 5 Kohlenstoffatomen wie Methan, Propan, Butan, Isobutan und Pentan; Alkenen wie Ethylen und Propylen; und bestimmten organischen Flüssigkeiten wie Methanol und Ethanol.

12. Verfahren nach einem der Ansprüche 1 bis 11, in dem dem dichten Druckfluid ein Co-Solvent oder Hilfslösemittel beigemischt wird.

13. Verfahren nach Anspruch 12, in dem das genannte Hilfslösemittel ausgewählt wird unter Wasser; wässrigen Lösungen; Alkoholen, zum Beispiel den aliphatischen Alkoholen mit 1 bis 5 Kohlenstoffatomen wie Ethanol, Methanol, Butanol; Ketonen; Hydrofluorethern; Terpenen; Cyclohexanen und ihren Mischungen.

14. Verfahren nach Anspruch 13, in dem die genannten wässrigen Lösungen Lösungen von Detergenzien wie anionische und/oder kationische Oberflächenaktivstoffe; Lösungen von Komplexierungsmitteln, Chelatbildnern; Pufferlösungen, z.B. von Phosphat und/oder Hydrogenphosphat usw.; Lösungen von Antioxidationsmitteln, wie Ascorbinsäure, sind.

15. Verfahren nach einem der Ansprüche 12 bis 14, in dem das Hilfslösemittel dem dichten Fluid unter Druck mit einem Anteil von 0,01 bis 10 Gew.-% beigemengt wird.

16. Verfahren nach einem der Ansprüche 12 bis 15, in dem das sich in dem Druckbehälter befindliche dichte Druckfluid außerdem der Wirkung von Ultraschallwellen ausgesetzt wird.

17. Verfahren nach Anspruch 16, in dem die Frequenz der genannten Ultraschallwellen von 20 kHz bis 100 MHz variiert.

18. Verfahren nach Anspruch 17, in dem die genannten Ultraschallwellen Ultraschall mit einer Frequenz von 20 bis 1 000 kHz oder Megaschall mit einer Frequenz von 1 bis 100 MHz entsprechen.

19. Verfahren nach einem der Ansprüche 16 bis 18, in dem das Fluid während einer Dauer von 1 bis 60 Minuten der Wirkung von Ultraschallwellen ausgesetzt wird.

20. Verfahren nach einem der Ansprüche 13 bis 19, in dem das dichte Druckfluid CO₂ ist und das Hilfslösemittel Wasser oder eine wässrige Lösung ist.

21. Verfahren nach einem der Ansprüche 1 bis 20, in dem im Anschluß an die Reinigung durch das dichte Druckfluid das Fluid und die Extrakte durch einen oder mehrere physikalisch-chemische Trennschritte getrennt werden und das Fluid in Gasform recycelt wird.

22. Verfahren nach Anspruch 21, in dem das gasförmige Fluid vor seinem Recycling durch einen (oder mehrere) Schritt(e) der Adsorption und/oder Verflüssigung und/oder Destillation (Redestillation) gereinigt wird.

23. Verfahren nach einem der Ansprüche 1 bis 22, in dem man am Ende der Reinigung einen Endschritt zur Entspannung des Druckbehälters, in dem sich die gereinigten Teile befinden, durchführt, wobei man im Laufe dieser Entspannung die Gesamtheit oder einen Teil dieses dichten Druckfluids durch ein anderes und chemisch inertes Fluid mit niedrigerer Enthalpie ersetzt.

24. Verfahren nach Anspruch 23, in dem das dichte Druckfluid CO₂ ist, und das andere Fluid mit niedrigerer Enthalpie ausgewählt wird unter Stickstoff, Helium, Neon und Trockenluft.

25. Vorrichtung zur Reinigung von kontaminierten Teilen mit einem dichten Druckfluid, umfassend:
- einen geschlossenen Druckbehälter (1);
- eine Trommel oder einen Korb (3), welche(r) sich im Innern des genannten Behälters befindet und die zu reinigenden Teile aufnimmt, wobei diese Trommel oder dieser Korb durch eine direkt an außerhalb des Behälters (1) befindliche Antriebseinrichtungen (11) angeschlossene Welle (4) in Bewegung versetzt wird;
wobei diese Vorrichtung **gekennzeichnet ist durch:**
- Einrichtungen (12, 13), um die Teile der Wirkung eines Hochgeschwindigkeitsstrahls (14) des dichten Fluids auszusetzen; und
- Einrichtungen (15), um in dem geschlossenen Behälter kontinuierlich die in dem Fluid unlöslichen festen und/oder flüssigen Partikel von dem dichten Druckfluid zu trennen.

26. Vorrichtung nach Anspruch 25, bei der der geschlossene Behälter (1) die Form eines geraden Zylinders hat, dessen Hauptachse und Mantellinien horizontal verlaufen.

27. Vorrichtung nach Anspruch 26, bei der eine - den Antriebseinrichtungen (11) vorzugsweise entgegengesetzte - kreisförmige Basis des Zylinders eine Beladungs/Entladungstür (2) bildet.

28. Vorrichtung nach Anspruch 25, bei der die Trommel oder der Korb (3) in eine Rotationsbewegung versetzt wird.

29. Vorrichtung nach Anspruch 28, bei der die Trommel oder der Korb (3) die Form eines geraden horizontalen Zylinders hat, dessen Rotationshauptachse mit der Hauptachse des geschlossenen Behälters zusammenfällt.

30. Vorrichtung nach Anspruch 29, bei der die Welle (4), die den Korb oder die Trommel in eine Bewegung bzw. Drehung um seine/ihre horizontale Achse versetzt, sich in der Verlängerung der horizontalen Achse des Korbs oder der Trommel befindet und an der zur Beladungs-/Entladungstür des Behälters entgegengesetzten kreisförmigen Basis (5) des Korbs oder der Trommel befestigt ist.

31. Vorrichtung nach Anspruch 30, bei der die Welle die zur Beladungs/Entladungstür (2) des Behälters entgegengesetzte kreisförmige Basis (6) des geschlossenen Behälters durchquert, wobei die Dichtheit der Durchquerung der Wand des Behälters durch eine druckdichte Wellendichtung (7) gewährleistet ist.

32. Vorrichtung nach einem der Ansprüche 25 bis 31, bei der die den Korb oder die Trommel in Bewegung bzw. Drehung versetzende Welle (4) eine Hohlwelle ist, welche die Speisung (8) des Behälters mit dichtem Druckfluid sowie seine Entleerung (9) gewährleistet.

33. Vorrichtung nach einem der Ansprüche 25 bis 32, bei der die Einrichtungen, die ermöglichen, die zu reinigenden Teile einem Hochgeschwindigkeitsstrahl des dichten Fluids auszusetzen, durch eine (oder mehrere) ortsfeste oder bewegliche Düse(n) (13) oder Stutzen zum Spritzen des Fluids mit hoher Geschwindigkeit gebildet wird (werden), die sich eventuell auf einem (oder mehreren) festen und/oder beweglichen Träger(n) (12) befindet (befinden).

34. Vorrichtung nach Anspruch 33, bei der jede Düse einen (oder mehrere) Strahl(en) (14) von konischer oder flacher Form erzeugt.

35. Vorrichtung nach einem der Ansprüche 25 bis 34, bei der die Trenneinrichtungen (15) durch Filtereinrichtungen gebildet werden, eventuell kombiniert mit Absorptionseinrichtungen.

36. Vorrichtung nach Anspruch 35, bei der die Filtereinrichtungen (15) durch einen durchbrochenen bzw. gelochten halbzylindrischen Filter gebildet werden.

37. Vorrichtung nach einem der Ansprüche 25 bis 36, bei der der geschlossene Behälter (1) ebenfalls in eine Bewegung versetzt wird, zum Beispiel eine Rotation, vorzugsweise indem er durch dieselbe Welle oder Achse angetrieben wird wie der Korb oder die Trommel (3).

38. Vorrichtung nach einem der Ansprüche 25 bis 37, außerdem Einrichtungen umfassend, um ein anderes und chemisch inertes Fluid mit einer niedrigeren Enthalpie als das dichte Druckfluid ins Innere des Behälters unter Druck einzuspeisen und dort während eines Entspannungs-Endschritts die Gesamtheit oder einen Teil des dichten Druckfluids auszutauschen.

39. Vorrichtung nach Anspruch 38, bei der die Einspeisung des chemisch inerten Fluids mit einer niedrigeren Enthalpie durch die Oberseite oder die Unterseite des Autoklaven (1) erfolgt, in Abhängigkeit von der jeweiligen Dichte des chemisch inerten Austauschfluids mit niedrigerer Enthalpie und des zu eliminierenden dichten Druckfluids.

40. Vorrichtung nach einem der Ansprüche 25 bis 39, Einrichtungen umfassend, um das im Innern des Behälters befindliche dichte Druckfluid der Wirkung von Ultraschallwellen des Typs Mega- oder Ultraschall auszusetzen.

41. Vorrichtung nach Anspruch 40, bei der die genannten Einrichtungen, um das Fluid der Wirkung von Ultraschallwellen des Typs Mega- oder Ultraschall auszusetzen, sich in Form einer (oder mehrerer) Sonotrode(n) präsentieren.

42. Reinigungsanlage, die Vorrichtung nach einem der Ansprüche 25 bis 41 umfassend.

43. Anlage nach Anspruch 42 umfassend Einrichtungen zum Einspritzen eines Co-Solvents oder Hilfslösemittels in das komprimierte Fluid.
